# EUROPÄISCHE PATENTSCHRIFT

(11) **EP 4 267 288 B1**
(45) Veröffentlichungstag und Bekanntmachung des Hinweises auf die Patenterteilung: **25.02.2026**
(21) Anmeldenummer: 21844639.1
(22) Anmeldetag: 16.12.2021
(51) Int. Cl.: B01F 23/2361

(54) **AUFNAHMEVORRICHTUNG ZUR AUFNAHME EINER FLASCHE AN EINER KARBONISIERUNGSMASCHINE; KARBONISIERUNGSMASCHINE UND VERFAHREN ZUR VERWENDUNG EINER KARBONISIERUNGSMASCHINE**
RECEIVING DEVICE FOR RECEIVING A BOTTLE ON A CARBONATION MACHINE, CARBONATION MACHINE, AND METHOD FOR USING A CARBONATION MACHINE
DISPOSITIF DE RÉCEPTION POUR RECEVOIR UNE BOUTEILLE SUR UNE MACHINE À GAZÉIFIER, MACHINE À GAZÉIFIER ET PROCÉDÉ D'UTILISATION D'UNE MACHINE À GAZÉIFIER

(30) Priorität: 23.12.2020 DE 102020216540
(43) Veröffentlichungstag der Anmeldung: 01.11.2023
(73) Patentinhaber: SODAPOP GMBH, 51469 Bergisch Gladbach (DE)
(72) Erfinder: EMPL, Günter, 51429 Bergisch Gladbach (DE); STALDER, Stefan, 3052 Zollikofen (CH)
(74) Vertreter: Kutzenberger Wolff & Partner
(86) Internationale Anmeldenummer: PCT/EP2021/086213
(87) Internationale Veröffentlichungsnummer: WO 2022/136115

(56) Entgegenhaltungen:
- EP-A1- 1 905 504
- WO-A1-2013/021361
- WO-A1-2015/021498
- WO-A1-2017/200712
- US-A1- 2014 255 574
- US-A1- 2015 367 296
- US-A1- 2017 165 619

## Beschreibung

### Stand der Technik

Die vorliegende Erfindung geht aus von einer Aufnahmevorrichtung zur Aufnahme einer Flasche an einer Karbonisierungsmaschine, wobei die Aufnahmevorrichtung aus einem Flaschenaufnahmezustand, der zur Aufnahme der Flasche vorgesehen ist, in einen Anbringungszustand, in dem die Flasche an der Aufnahmevorrichtung angebracht ist, überführbar ist.

Derartige Aufnahmevorrichtungen sind als Teil von Karbonisierungsmaschinen, die zur Karbonisierung einer Flüssigkeit, beispielsweise Wasser, vorgesehen sind, allgemein bekannt. Solche Karbonisierungsmaschinen werden insbesondere auch als Trinkwassersprudler bezeichnet und finden als Haushaltsgeräte bei Endverbrauchern Anwendung. Die Karbonisierungsmaschinen können prinzipiell zur Karbonisierung unterschiedlicher Flüssigkeiten und zur Zubereitung verschiedener Getränke dienen. Für die Karbonisierung weisen die Maschinen typischerweise eine austauschbare CO₂-Kartusche auf, die das Gas bereitstellt, mit dem die Flüssigkeit versetzt wird. Die zu karbonisierende Flüssigkeit wird typischerweise in eine Flasche gefüllt. Die Flasche mit der Flüssigkeit wird dann an der Karbonisierungsmaschine angebracht, um die Karbonisierung durchzuführen.

Aus der EP 3 040 114 B1 ist eine Karbonisierungsmaschine für den Hausgebrauch bekannt, umfassend eine Karbonisierungsbaugruppe, um Flüssigkeit in einer Flasche mit Druckgas aus einem Befüllungsbehälter zu karbonisieren, und eine gezinkte Klemme, um die Flasche an der Karbonisierungsmaschine zu befestigen.

Die WO 2015/021498 A1 offenbart eine Aufnahmevorrichtung zur Aufnahme einer Flasche für eine Karbonisierungsmaschine. Weitere Aufnahmevorrichtungen zur Aufnahme einer Flasche für eine Karbonisierungsmaschine sind bekannt aus WO 2013/021361 A1, die eine Karbonisierungsmaschine gemäß dem Oberbegriff des Anspruchs 1 offenbart, und US 2025/367296 A1.

Ein wichtiger Aspekt ist, dass die Flasche sicher und stabil an der Maschine befestigt werden muss, da bei der Karbonisierung ein erhöhter Druck vorherrscht. Um diesem Druck sicher standzuhalten und damit sich die Flasche nicht ungewollt von der Maschine löst, muss eine entsprechend zuverlässige und stabile Verbindung zwischen der Flasche und der Maschine hergestellt werden. Gleichzeitig muss die Verbindung nach der Karbonisierung der Flüssigkeit nutzerfreundlich und komfortabel lösbar sein und vorzugsweise für eine hohe Anzahl an Karbonisierungsvorgängen über ihre Lebenszeit ausgelegt sein.

### Offenbarung der Erfindung

Es ist eine Aufgabe der vorliegenden Erfindung, eine Aufnahmevorrichtung zur Aufnahme einer Flasche an einer Karbonisierungsmaschine bereitzustellen, die eine bedienerfreundliche und gelichzeitig sichere und stabile Befestigung der Flasche an der Karbonisierungsmaschine ermöglicht.

Diese Aufgabe wird durch eine Aufnahmevorrichtung gemäß Anspruch 1 gelöst. Die erfindungsgemäße Aufnahmevorrichtung zur Aufnahme einer Flasche an einer Karbonisierungsmaschine hat gegenüber dem Stand der Technik den Vorteil, dass eine Befestigungsvorrichtung mit einem Verriegelungselement vorgesehen ist, wobei das Verriegelungselement ein Führungsmittel aufweist. Es ist vorteilhafterweise möglich, dass das Verriegelungselement durch sein Führungsmittel bei der Überführung der Aufnahmevorrichtung aus dem Flaschenaufnahmezustand in den Anbringungszustand derart geführt wird, dass die Flasche mithilfe des Verriegelungselements derart an der Aufnahmevorrichtung befestigt wird, dass die Flasche nicht mehr nach unten aus der Aufnahmevorrichtung entweichen kann. Somit wird eine nutzerfreundliche und gleichzeitig sichere Fixierung der Flasche ermöglicht. Es ist möglich, dass die Flasche auch im Anbringungszustand noch Spiel hat und insbesondere in eine Richtung parallel zu ihrer zentralen Achse noch über einen Bereich beweglich ist. Allerdings kann die Flasche dabei im Anbringungszustand vorzugsweise nicht mehr aus der Aufnahmevorrichtung entnommen werden, sodass das Spiel der Flasche insbesondere nach unten begrenzt ist. Es ist somit insbesondere denkbar, dass die Flasche im Anbringungszustand durch die Befestigungsvorrichtung und insbesondere unter Zuhilfenahme des Verriegelungselements mit einem Spiel an der Aufnahmevorrichtung befestigt ist, aber nichtmehr entnehmbar ist und gegen ein ungewolltes Herauslösen aus der Aufnahmevorrichtung gesichert ist.

Durch das Führungsmittel des Verriegelungselements ist es erfindungsgemäß in vorteilhafter Weise möglich, dass das Verriegelungselement bei der Überführung der Aufnahmevorrichtung aus dem Flaschenaufnahmezustand in den Anbringungszustand automatisch radial nach innen in Richtung der Flasche zwangsgeführt wird, sodass die Flasche derart fixiert bzw. befestigt wird, dass sie nicht mehr nach unten aus der Aufnahmevorrichtung entweichen kann. Hierdurch kann eine Anbringung der Flasche an der Aufnahmevorrichtung mithilfe des Verriegelungselements erreicht werden, die auch dem hohen Druck während der Karbonisierung sicher standhält. Gleichzeitig kann ein besonders hoher Nutzerkomfort erreicht werden, da die Befestigung der Flasche automatisch bei der Überführung der Aufnahmevorrichtung aus dem Flaschenaufnahmezustand in den Anbringungszustand erfolgen kann, insbesondere ohne, dass ein gesonderter Mechanismus oder Auslöser (beispielsweise ein Knopf) für diesen Zweck betätigt werden muss. Ferner ist keine Motorisierung oder Ähnliches für das Fixieren und sichere Befestigen der Flasche nötig, wodurch die Fehleranfälligkeit sowie die Kosten reduziert werden können. Des Weiteren muss die Flasche erfindungsgemäß nicht umständlich in die Karbonisierungsmaschine eingeschraubt werden. Es ist somit erfindungsgemäß in vorteilhafter Weise möglich, auf eine Schraubverbindung zwischen der Flasche und der Karbonisierungsmaschine zu verzichten.

Dadurch, dass das Verriegelungselement das Führungsmittel aufweist, kann ferner eine besonders hohe Stabilität des Verriegelungselements erzielt werden, sodass das Verriegelungselement einerseits eine lange Lebenszeit aufweist und andererseits unanfällig für Schäden ist.

Erfindungsgemäß ist es denkbar, dass die Flasche bei der Überführung der Aufnahmevorrichtung aus dem Flaschenaufnahmezustand in den Anbringungszustand eine Kippbewegung ausführt, durch die die Flasche aus einer, insbesondere schrägen, Aufnahmeposition (im Flaschenaufnahmezustand) in eine, insbesondere senkrechte, Zubereitungsposition (im Anbringungszustand) überführt wird. Erfindungsgemäß ist es möglich, dass die Befestigung der Flasche mithilfe der Befestigungsvorrichtung besonders bevorzugt bei der Kippbewegung der Flasche aus ihrer, insbesondere schrägen, Aufnahmeposition (im Flaschenaufnahmezustand) in ihre, insbesondere senkrechte, Zubereitungsposition, erfolgt. In der Zubereitungsposition hat die Flasche vorzugsweise noch Spiel innerhalb der Aufnahmevorrichtung. Die Befestigungsvorrichtung verhindert in der Zubereitungsposition der Flasche allerdings, dass die Flasche die Aufnahmevorrichtung verlassen kann.

Im Flaschenaufnahmezustand der Aufnahmevorrichtung ist die Flasche mithilfe der Aufnahmevorrichtung von der Karbonisierungsmaschine aufnehmbar, insbesondere durch einen Nutzer in die Karbonisierungsmaschine einsetzbar.

Erfindungsgemäß ist es denkbar, dass die Überführung der Aufnahmevorrichtung aus dem Flaschenaufnahmezustand in den Anbringungszustand durch die Kippbewegung der Flasche erfolgt. Die Kippbewegung der Flasche kann beispielsweise durch einen Nutzer erfolgen, der die Flasche aus der Aufnahmeposition in die Zubereitungsposition bewegt. Es ist alternativ oder zusätzlich möglich, dass die Flasche die Kippbewegung aus der Aufnahmeposition in die Zubereitungsposition (insbesondere nachdem die Flasche mithilfe der Aufnahmevorrichtung in der Karbonisierungsmaschine aufgenommen wurde) automatisch, und insbesondere ohne eine zusätzliche Kraftaufwendung des Nutzers, durch die Schwerkraft ausführt. Es ist alternativ oder zusätzlich denkbar, dass die Karbonisierungsmaschine und insbesondere die Aufnahmevorrichtung zur Aufnahme der Flasche mit einer Federkraft beaufschlagt ist, wobei die Federkraft die Kippbewegung der Flasche (insbesondere nach dem Einbringen der Flasche in die Karbonisierungsmaschine im Flaschenaufnahmezustand) bedingt und/oder unterstützt.

Gemäß der vorliegenden Erfindung ist es dabei denkbar, dass im Flaschenaufnahmezustand, insbesondere bei der Aufnahme bzw. beim Einsetzen der Flasche, noch keine Befestigung der Flasche an der Karbonisierungsmaschine bzw. an der Aufnahmevorrichtung zur Aufnahme der Flasche erfolgt. Es ist somit besonders vorteilhaft möglich, dass die Flasche bei der Aufnahme der Flasche im Flaschenaufnahmezustand nicht gesondert befestigt werden muss. Somit kann beispielsweise auf ein Verschrauben der Flasche in der Karbonisierungsmaschine verzichtet werden. Die Befestigung/Fixierung der Flasche erfolgt in vorteilhafter Weise erst beim Überführen der Aufnahmevorrichtung aus dem Flaschenaufnahmezustand in den Anbringungszustand, insbesondere automatisiert, was den Nutzerkomfort steigert und die Bedienbarkeit erleichtert.

Typischerweise ist für die vorgesehene Karbonisierung der Flüssigkeit in der Flasche eine sichere Fixierung der Flasche, die auch einem während der Karbonisierung auftretenden hohen Druck sicher standhalten kann, ohne dass sich die Flasche dabei von der Karbonisierungsmaschine löst, nötig. Erfindungsgemäß ist es möglich, dass eine derartige sichere Fixierung der Flasche bei der Überführung der Aufnahmevorrichtung aus dem Flaschenaufnahmezustand in den Anbringungszustand, also insbesondere erst nach der Aufnahme der Flasche mithilfe der Aufnahmevorrichtung im Flaschenaufnahmezustand, erfolgt. Erfindungsgemäß ist es möglich, dass eine derartige Fixierung der Flasche besonders vorteilhaft mithilfe der Befestigungsvorrichtung und insbesondere mithilfe des Verriegelungselements und seines Führungsmittels erfolgt. Bei der Aufnahme der Flasche an der Karbonisierungsmaschine im Flaschenaufnahmezustand ist die Befestigungsvorrichtung vorzugsweise in einem geöffneten Zustand, in dem die Befestigungsvorrichtung die Flasche noch nicht fixiert. Die Befestigungsvorrichtung und insbesondere das Verriegelungselement wird dann bei der Überführung der Aufnahmevorrichtung aus dem Flaschenaufnahmezustand in den Anbringungszustand durch das Führungsmittel automatisch in eine Befestigungsposition überführt, in der das Verriegelungselement die Flasche, insbesondere mit einem Spiel, befestigt bzw. eine Entnahme und ein Herauslösen der Flasche aus der Aufnahmevorrichtung verhindert.

Es ist erfindungsgemäß bevorzugt denkbar, dass die Karbonisierungsmaschine und die Aufnahmevorrichtung zur Aufnahme einer Flasche an einer Karbonisierungsmaschine für den Hausgebrauch vorgesehen sind.

Die Flasche ist vorzugsweise vollständig oder teilweise aus Glas gefertigt. Alternativ oder zusätzlich ist es denkbar, dass die Flasche Kunststoff und/oder Metall aufweist.

Mithilfe der erfindungsgemäßen Aufnahmevorrichtung zur Aufnahme einer Flasche an einer Karbonisierungsmaschine ist die Flasche insbesondere reversibel mit der Karbonisierungsmaschine verbindbar. Die Flasche kann also vorzugsweise nach Beendigung des Karbonisierungsvorgangs von der Karbonisierungsmaschine gelöst werden.

Die Flasche ist vorzugsweise derart ausgebildet, dass sie einem im Vergleich zum normalen Umgebungsdruck (von ca. 1 bar) erhöhten Innendruck standhält. Beispielsweise ist es denkbar, dass die Flasche derart ausgebildet ist, dass sie einem Innendruck von bis zu 11 bar, bevorzugt bis zu 15 bar, weiter bevorzugt bis zu 20 bar oder bis zu 25 bar oder bis zu 30 bar, ohne Aufzuplatzen standhält (bei einer Temperatur von 20° C und einem Außendruck von 1 bar).

Die Karbonisierungsmaschine ist vorzugsweise mit einer auswechselbaren Gaskartusche, insbesondere einer CO₂-Kartusche, bestückbar, die das Gas zur Karbonisierung der Flüssigkeit bereitstellt. Die zu karbonisierende Flüssigkeit wird bevorzugt in die Flasche gefüllt und ist besonders bevorzugt bereits bei der Aufnahme der Flachse in der Aufnahmevorrichtung in der Flasche vorhanden.

Bei der zur karbonisierenden Flüssigkeit kann es sich beispielsweise um Wasser oder ein aromahaltiges Getränk handeln.

Vorteilhafte Ausgestaltungen und Weiterbildungen der Erfindung sind den Unteransprüchen sowie der Beschreibung unter Bezugnahme auf die Zeichnungen entnehmbar.

Gemäß einer bevorzugten Ausführungsform der vorliegenden Erfindung ist vorgesehen, dass die Aufnahmevorrichtung ein Gegenführungsmittel, insbesondere ein zu dem Führungsmittel komplementäres Gegenführungsmittel, aufweist, wobei die Aufnahmevorrichtung derart eingerichtet ist, dass bei der Überführung der Aufnahmevorrichtung aus dem Flaschenaufnahmezustand in den Anbringungszustand das Verriegelungselement durch das Führungsmittel und das Gegenführungsmittel derart geführt wird, dass die Flasche mithilfe des Verriegelungselements befestigt wird. Das Gegenführungsmittel ist insbesondere Teil eines Gegenführungselements, welches ein von dem Verriegelungselement separates Element bzw. Bauteil der Aufnahmevorrichtung ist. Das Gegenführungselement führt bei der Überführung der Aufnahmevorrichtung aus dem Flaschenaufnahmezustand in den Anbringungszustand die Kippbewegung der Flasche und des Verriegelungselements bevorzugt nicht mit aus. Das Gegenführungselement verleibt bei der Überführung der Aufnahmevorrichtung aus dem Flaschenaufnahmezustand in den Anbringungszustand somit vorzugsweise unbeweglich in einer festen Position. Das Verriegelungselement führt bei der Überführung der Aufnahmevorrichtung aus dem Flaschenaufnahmezustand in den Anbringungszustand somit insbesondere eine Relativbewegung zum Gegenführungselement aus. Durch das Führungsmittel und das Gegenführungsmittel wird das Verriegelungselement bei dieser Relativbewegung vorzugsweise zu einer Verriegelungsbewegung gezwungen, bei der es radial nach innen geführt wird und insbesondere die Flasche an der Aufnahmevorrichtung befestigt. Hierdurch kann eine besonders vorteilhafte automatische Befestigung der Flasche an der Aufnahmevorrichtung erfolgen.

Gemäß der vorliegenden Erfindung ist vorgesehen, dass das Verriegelungselement um eine Verriegelungselementachse verschwenkbar ist, wobei das Verriegelungselement im Flaschenaufnahmezustand in einer radial äußeren Position angeordnet ist, wobei das Verriegelungselement bei der Überführung der Aufnahmevorrichtung aus dem Flaschenaufnahmezustand in den Anbringungszustand um seine Verriegelungselementachse aus seiner radial äußeren Position in eine radial innere Position verschwenkt wird, wobei die radial innere Position zur Befestigung der Flasche vorgesehen ist. Das Verriegelungselement ist somit um eine Verriegelungselementachse schwenkbar und kann zum Fixieren und/oder Befestigen der Flasche eine Verriegelungsbewegung aus einer radial äußeren Position in eine radial innere Position ausführen. Die Verriegelungselementachse, um die das Verriegelungselement schwenkbar ist, verläuft vorzugsweise durch einen Endbereich der Verriegelungselements. Es ist insbesondere denkbar, dass sich das Verriegelungselement von dieser Verriegelungselementachse ausgehend bügelförmig erstreckt.

Gemäß einer bevorzugten Ausführungsform der vorliegenden Erfindung ist vorgesehen, dass das Führungsmittel und insbesondere das Gegenführungsmittel derart ausgebildet sind, dass das Verriegelungselement durch das Führungsmittel, und insbesondere das Gegenführungsmittel, bei der Überführung der Aufnahmevorrichtung aus dem Flaschenaufnahmezustand in den Anbringungszustand aus seiner radial äußeren Position in seine radial innere Position verschwenkt wird. Bei der Überführung der Aufnahmevorrichtung aus dem Flaschenaufnahmezustand in den Anbringungszustand führt die Flasche und zumindest ein Teil der Aufnahmevorrichtung eine Kippbewegung aus, durch die die Flasche aus einer schrägen Aufnahmeposition in eine, insbesondere senkrechte, Befestigungsposition bzw. Zubereitungsposition überführt wird. Bevorzugt führt das Verriegelungselement die Kippbewegung gemeinsam mit der Flasche aus und wird insbesondere durch die Flasche bei deren Kippbewegung mitbewegt. Diese Kippbewegung des Verriegelungselements führt vorteilhafterweise dazu, dass das Führungsmittel durch das Gegenführungsmittel derart bewegt wird, dass das Verriegelungselement während dieser Kippbewegung zu einer zusätzlichen Verriegelungsbewegung um eine Verriegelungselementachse des Verriegelungselements, insbesondere aus einer radial äußeren in eine radial innere Position des Verriegelungselements, gezwungen wird. Durch die Verriegelungsbewegung wird das Verriegelungselement in Richtung der Flasche bewegt und nimmt eine Position ein, in der es dazu beiträgt, die Flasche zu befestigen (also insbesondere die Flasche gegen ein Herausrutschen der Flasche aus der Aufnahmevorrichtung zu sichern). Hierdurch wird die Flasche besonders vorteilhaft automatisch beim Ausführen ihrer Kippbewegung aus ihrer schrägen Aufnahmeposition in ihre, insbesondere senkrechte, Zubereitungsposition befestigt. Insbesondere wird die Flasche hierbei derart gesichert, dass sie sich auch bei einem hohen Druck während des folgenden Karbonisierungsvorgangs nicht von der Karbonisierungsmaschine löst und insbesondere nicht nach unten aus der Aufnahmevorrichtung herausgedrückt wird.

Gemäß einer bevorzugten Ausführungsform der vorliegenden Erfindung ist vorgesehen, dass das Führungsmittel und/oder das Gegenführungsmittel ein Rastmittel aufweist, wobei das Verriegelungselement in seiner radial inneren Position und/oder in seiner äußeren Position mithilfe des Rastmittels einrastbar ist. Das Rastmittel kann beispielsweise eine oder mehrere Rastsicken im Gegenführungsmittel umfassen, in die ein Vorsprung, Pin und/oder Bolzen des Führungsmittels einrastbar ist. Beispielsweise kann eine erste Rastsicke im Gegenführungsmittel derart angeordnet sein, dass der Vorsprung, Pin und/oder Bolzen des Führungsmittels in der radial äußeren Position des Verriegelungselements in diese erste Rastsicke einrastet, und/oder eine zweite Rastsicke im Gegenführungsmittel derart angeordnet sein, dass der Vorsprung, Pin und/oder Bolzen des Führungsmittels in der radial inneren Position des Verriegelungselements in diese zweite Rastsicke einrastet. Auch andere Rastmittel, wie beispielsweise ein oder mehrere Rastwulste oder ein oder mehrere Hinterschnitte, sind denkbar. Es ist denkbar, dass das Führungsmittel und das Gegenführungsmittel zueinander komplementäre Rastmittel aufweisen, sodass das Verriegelungselement in seiner radial inneren Position, also insbesondere im Befestigungszustand der Befestigungsvorrichtung, und/oder seiner radial äußeren Position, also insbesondere im geöffneten Zustand der Befestigungsvorrichtung, einrastbar ist.

Gemäß einer der vorliegenden Erfindung ist vorgesehen, dass die Befestigungsvorrichtung ein weiteres Verriegelungselement umfasst, wobei das weitere Verriegelungselement ein weiteres Führungsmittel aufweist,
wobei die Aufnahmevorrichtung derart eingerichtet ist, dass bei der Überführung der Aufnahmevorrichtung aus dem Flaschenaufnahmezustand in den Anbringungszustand das weitere Verriegelungselement mithilfe seines weiteren Führungsmittels derart geführt wird, dass die Flasche zusätzlich mithilfe des weiteren Verriegelungselements befestigt wird.

Gemäß einer bevorzugten Ausführungsform der vorliegenden Erfindung ist vorgesehen, dass die Aufnahmevorrichtung ein weiteres Gegenführungsmittel, insbesondere ein zu dem weiteren Führungsmittel komplementäres weiteres Gegenführungsmittel, aufweist, wobei die Aufnahmevorrichtung derart eingerichtet ist, dass bei der Überführung der Aufnahmevorrichtung aus dem Flaschenaufnahmezustand in den Anbringungszustand das weitere Verriegelungselement durch das weitere Führungsmittel und das weitere Gegenführungsmittel derart geführt wird, dass die Flasche mithilfe des weiteren Verriegelungselements befestigt wird. Es ist bevorzugt denkbar, dass das weitere Gegenführungsmittel Teil des Gegenführungselements ist, welches ebenso das Gegenführungsmittel aufweist. Bevorzugt führt das Gegenführungselement bei der Überführung der Aufnahmevorrichtung aus dem Flaschenaufnahmezustand in den Anbringungszustand die Kippbewegung der Flasche, des Verriegelungselements und des weiteren Verriegelungselements nicht mit aus. Das weitere Verriegelungselement führt bei der Überführung der Aufnahmevorrichtung aus dem Flaschenaufnahmezustand in den Anbringungszustand somit eine Relativbewegung zum Gegenführungselement aus. Durch das weitere Führungsmittel und das weitere Gegenführungsmittel wird das weitere Verriegelungselement bei dieser Relativbewegung zu einer Verriegelungsbewegung gezwungen, bei der es radial nach innen geführt wird und insbesondere die Flasche in der Aufnahmevorrichtung befestigt.

Alternativ ist es denkbar, dass weitere Gegenführungsmittel Teil eines von dem Gegenführungselement separaten weiteren Gegenführungselements ist. Auch in dieser Variante der vorliegenden Erfindung führt das weitere Gegenführungselement bei der Überführung der Aufnahmevorrichtung aus dem Flaschenaufnahmezustand in den Anbringungszustand vorzugsweise die Kippbewegung der Flasche, des Verriegelungselements und des weiteren Verriegelungselements nicht mit aus. Das weitere Verriegelungselement führt bei der Überführung der Aufnahmevorrichtung aus dem Flaschenaufnahmezustand in den Anbringungszustand somit eine Relativbewegung zum weiteren Gegenführungselement aus. Durch das weitere Führungsmittel und das weitere Gegenführungsmittel wird das weitere Verriegelungselement bei dieser Relativbewegung zu einer Verriegelungsbewegung gezwungen, bei der es radial nach innen geführt wird und insbesondere die Flasche in der Aufnahmevorrichtung befestigt.

Gemäß einer Ausführungsform der vorliegenden Erfindung ist es denkbar, dass das weitere Führungsmittel und/oder das weitere Gegenführungsmittel ein weiteres Rastmittel aufweist, wobei das weitere Verriegelungselement in seiner radial inneren Position und/oder in seiner radial äußeren Position mithilfe des weiteren Rastmittels einrastbar ist. Somit ist es möglich, dass das weitere Verriegelungselement in seiner radial äußeren Position einrastbar ist und/oder dass das weitere Verriegelungselement in seiner radial inneren Position einrastbar ist. Das weitere Rastmittel kann beispielsweise eine oder mehrere Rastsicken im weiteren Gegenführungsmittel umfassen, in die ein weiterer Vorsprung, weiterer Pin und/oder weiterer Bolzen des weiteren Führungsmittels einrastbar ist. Beispielsweise kann eine erste weitere Rastsicke im weiteren Gegenführungsmittel derart angeordnet sein, dass der weitere Vorsprung, weitere Pin und/oder weitere Bolzen des weiteren Führungsmittels in der radial äu-βeren Position des weiteren Verriegelungselements in diese erste weitere Rastsicke einrastet, und/oder eine zweite weitere Rastsicke im weiteren Gegenführungsmittel derart angeordnet sein, dass der weitere Vorsprung, weitere Pin und/oder weitere Bolzen des weiteren Führungsmittels in der radial inneren Position des weiteren Verriegelungselements in diese zweite weitere Rastsicke einrastet. Auch andere weitere Rastmittel, wie beispielsweise ein oder mehrere Rastwulste oder ein oder mehrere Hinterschnitte, sind denkbar. Es ist denkbar, dass das weitere Führungsmittel und das weitere Gegenführungsmittel zueinander komplementäre weitere Rastmittel aufweisen, sodass das weitere Verriegelungselement in seiner radial inneren Position, also insbesondere im Befestigungszustand der Befestigungsvorrichtung, und/oder seiner radial äußeren Position, also insbesondere im geöffneten Zustand der Befestigungsvorrichtung, einrastbar ist.

Gemäß einer der vorliegenden Erfindung ist vorgesehen, dass das weitere Verriegelungselement um eine weitere Verriegelungselementachse verschwenkbar ist, wobei das weitere Verriegelungselement im Flaschenaufnahmezustand in einer radial äußeren Position angeordnet ist, wobei das weitere Verriegelungselement bei der Überführung der Aufnahmevorrichtung aus dem Flaschenaufnahmezustand in den Anbringungszustand um seine weitere Verriegelungselementachse aus seiner radial äußeren Position in eine radial innere Position verschwenkt wird, wobei die radial innere Position des weiteren Verriegelungselements bevorzugt zur Befestigung der Flasche vorgesehen ist. Es ist vorzugsweise möglich, dass die weitere Verriegelungselementachse des weiteren Verriegelungselements parallel zur Verriegelungselementachse des Verriegelungselements verläuft. Es ist denkbar, dass die Verriegelungselementachse und/oder die weitere Verriegelungselementachse parallel zur zentralen Achse der Flasche verlaufen. Es ist insbesondere denkbar, dass die Verriegelungselementachse und/oder die weitere Verriegelungselementachse sowohl im Flaschenaufnahmezustand der Aufnahmevorrichtung (wenn die Flasche bereits in die Aufnahmevorrichtung eingebracht ist) als auch im Zubereitungszustand der Aufnahmevorrichtung parallel zur zentralen Achse der Falsche ausgebildet sind. Es ist insbesondere denkbar, dass die Verriegelungselementachse und/oder die weitere Verriegelungselementachse bei der Kippbewegung der Flasche (während der Überführung der Aufnahmevorrichtung aus dem Flaschenaufnahmezustand in den Anbringungszustand) parallel zur zentralen Achse der Flasche mitgekippt werden.

Gemäß einer bevorzugten Ausführungsform der vorliegenden Erfindung ist vorgesehen, dass das weitere Führungsmittel, und insbesondere das weitere Gegenführungsmittel, derart ausgebildet sind, dass das weitere Verriegelungselement durch das weitere Führungsmittel, und insbesondere das weitere Gegenführungsmittel, bei der Überführung der Aufnahmevorrichtung aus dem Flaschenaufnahmezustand in den Anbringungszustand aus seiner radial äußeren Position in seine radial innere Position verschwenkt wird. Es ist bevorzugt möglich, dass das weitere Verriegelungselement bei der Überführung der Aufnahmevorrichtung aus dem Flaschenaufnahmezustand in den Anbringungszustand gemeinsam mit der Flasche eine Kippbewegung ausführt, wobei das weitere Führungsmittel bei dieser Kippbewegung durch das weitere Gegenführungsmittel derart geführt wird, dass das weitere Verriegelungselement um seine weitere Verriegelungselementachse aus seiner radial äußeren Position in seine radial innere Position verschwenkt wird und somit zur Fixierung der Flasche beiträgt und insbesondere verhindert, dass die Flasche nach unten aus der Aufnahmevorrichtung entwichen kann.

Es ist gemäß einer Ausführungsform der vorliegenden Erfindung denkbar, dass das Verriegelungselement und das weitere Verriegelungselement - bei der Überführung der Aufnahmevorrichtung aus dem Flaschenaufnahmezustand in den Anbringungszustand - entweder beide rechtsdrehend oder beide linksdrehend um ihre Verriegelungselementachsen verschwenkt werden. Das Verriegelungselement und das weitere Verriegelungselement verschwenken somit insbesondere mit dem gleichen Drehsinn.

Es ist gemäß einer alternativen Ausführungsform der vorliegenden Erfindung denkbar, dass - bei der Überführung der Aufnahmevorrichtung aus dem Flaschenaufnahmezustand in den Anbringungszustand -:
-- das Verriegelungselement linkdrehend um seine Verriegelungselementachse verschwenkt wird und das weitere Verriegelungselement rechtsdrehend um seine weitere Verriegelungselementachse verschwenkt wird; oder
-- das Verriegelungselement rechtsdrehend um seine Verriegelungselementachse verschwenkt wird und das weitere Verriegelungselement linksdrehend um seine weitere Verriegelungselementachse verschwenkt wird. Das Verriegelungselement und das weitere Verriegelungselement verschwenken somit insbesondere mit entgegengesetztem Drehsinn.

Es ist gemäß einer Ausführungsform der vorliegenden Erfindung denkbar, dass die Befestigungsvorrichtung mit genau zwei Verriegelungselementen, insbesondere dem Verriegelungselement und dem weiteren Verriegelungselement, ausgebildet ist. Es ist gemäß einer alternativen Ausführungsform der vorliegenden Erfindung denkbar, dass die Befestigungsvorrichtung - zusätzlich zu dem Verriegelungselement und dem weiteren Verriegelungselement - ein oder mehrere zusätzliche Verriegelungselemente aufweist. Es ist denkbar, dass das eine oder die mehreren zusätzlichen Verriegelungselemente entsprechend dem Verriegelungselement ausgebildet sind. Es ist denkbar, dass alle Verriegelungselemente der Befestigungsvorrichtung - bei der Überführung der Aufnahmevorrichtung aus dem Flaschenaufnahmezustand in den Anbringungszustand - jeweils aus ihren radial äußeren Positionen in ihre radial inneren Positionen überführt werden, wobei die radial inneren Positionen vorzugsweise zur Befestigung der Flasche in der Aufnahmevorrichtung vorgesehen sind. Es ist denkbar, dass - bei der Überführung der Aufnahmevorrichtung aus dem Flaschenaufnahmezustand in den Anbringungszustand - alle Verriegelungselemente mit dem gleichen Drehsinn verschwenkt werden, also insbesondere alle rechtsdrehend oder alle linksdrehend. Alternativ ist es denkbar, dass - bei der Überführung der Aufnahmevorrichtung aus dem Flaschenaufnahmezustand in den Anbringungszustand - die Verriegelungselemente teilweise rechtsdrehend und teilweise linksdrehend verschwenkt werden.

Gemäß einer bevorzugten Ausführungsform der vorliegenden Erfindung ist vorgesehen, dass die Flasche im Flaschenaufnahmezustand der Aufnahmevorrichtung in einer, insbesondere nicht-senkrechten, Aufnahmeposition an der Aufnahmevorrichtung anordenbar ist, wobei die Flansche im Anbringungszustand in einer, insbesondere senkrechten, Zubereitungsposition angeordnet ist. Die, insbesondere nicht-senkrechte bzw. schräge, Aufnahmeposition bzw. Aufnahmeausrichtung und die, insbesondere senkrechte, Zubereitungsposition bzw. Zubereitungsausrichtung der Flasche beziehen sich beispielsweise auf eine Ausrichtung der zentralen Achse der Flasche relativ zu einem Untergrund, auf dem die Karbonisierungsmaschine angeordnet ist. So ist die Flasche in einer senkrechten Zubereitungsposition beispielsweise senkrecht zu einem Untergrund angeordnet und in einer nicht-senkrechten Aufnahmeposition im Vergleich zur senkrechten Zubereitungsposition verkippt.

Gemäß einer bevorzugten Ausführungsform der vorliegenden Erfindung ist vorgesehen, dass die Flasche bei der Überführung der Aufnahmevorrichtung aus dem Flaschenaufnahmezustand in den Anbringungszustand eine Kippbewegung aus der, insbesondere nicht-senkrechten, Aufnahmeposition in die, insbesondere senkrechten, Zubereitungsposition ausführt. Die Aufnahmevorrichtung zur Aufnahme der Flasche wird bevorzugt beim Übergang vom Flaschenaufnahmezustand in den Anbringungszustand gemeinsam mit der Flasche zumindest teilweise derart verschwenkt bzw. gekippt, dass die Flasche aus einer nicht-senkrechten Aufnahmeposition in eine senkrechte Zubereitungsposition überführt wird. Es werden dabei vorzugsweise jedoch nicht alle Elemente der Aufnahmevorrichtung verkippt bzw. mitbewegt. Beispielsweise ist es denkbar, dass ein Gegenführungsmittel, weiteres Gegenführungsmittel und/oder Gegenführungselement der Aufnahmevorrichtung, nicht mitbewegt und verkippt wird, sondern unbeweglich in seiner Position an der Karbonisierungsmaschine verbleibt.

Es ist alternativ denkbar, dass die Flasche im Anbringungszustand in einer nicht-senkrechten Zubereitungsposition angeordnet ist, sodass ihre zentrale Achse beispielsweise gewinkelt zur Flächennormalen einer Oberfläche angeordnet ist, auf der die Karbonisierungsmaschine angeordnet ist. In diesem Fall ist es denkbar, dass die Karbonisierung in einer nicht-senkrechten Zubereitungsposition der Flasche durchgeführt wird. Auch in diesem Fall wird die an der Aufnahmevorrichtung angebrachte Flasche jedoch bei der Überführung aus dem Flaschenaufnahmezustand in den Anbringungszustand vorzugsweise gekippt bzw. ändert ihren Winkel zum Untergrund. Hierdurch führt die Flasche und die zur Aufnahme der Flasche vorgesehene Aufnahmevorrichtung zumindest teilweise eine Kipp- bzw. Drehbewegung bei der Überführung aus dem Flaschenaufnahmezustand in den Anbringungszustand aus.

Gemäß einer bevorzugten Ausführungsform der vorliegenden Erfindung ist vorgesehen, dass das Führungsmittel einen Vorsprung, Pin und/oder Bolzen aufweist,
wobei bevorzugt das weitere Führungsmittel einen weiteren Vorsprung, weiteren Pin und/oder weiteren Bolzen aufweist.

Gemäß einer bevorzugten Ausführungsform der vorliegenden Erfindung ist vorgesehen, dass das Gegenführungsmittel eine zur Führung des Führungsmittels eingerichtete Schiene, insbesondere eine Ausnehmung und/oder Vertiefung, aufweist,
wobei bevorzugt das weitere Gegenführungsmittel eine zur Führung des weiteren Führungsmittels eingerichtete weitere Schiene, insbesondere eine weitere Ausnehmung und/oder weitere Vertiefung, aufweist. Hierdurch kann eine besonders vorteilhafte automatische Fixierung der Flasche erfolgen.

Alternativ ist es denkbar, dass das Führungsmittel eine Schiene, insbesondere eine Ausnehmung und/oder Vertiefung, aufweist,
wobei bevorzugt das weitere Führungsmittels eine weitere Schiene, insbesondere eine weitere Ausnehmung und/oder weitere Vertiefung, aufweist. In diesem Fall weist das Gegenführungsmittel vorzugsweise einen Vorsprung, Pin und/oder Bolzen auf, der in die Schiene des Führungsmittels eingreift und in dieser geführt wird. Bevorzugt weist dementsprechend das weitere Gegenführungsmittel einen weiteren Vorsprung, weiteren Pin und/oder weiteren Bolzen auf, der in die weitere Schiene des weiteren Führungsmittels eingreift und in dieser geführt wird. Auch Kombinationen sind denkbar. Beispielsweise ist es möglich, dass das Führungsmittel einen Vorsprung, Pin und/oder Bolzen aufweist und das Gegenführungsmittel eine dazu komplementäre Schiene, wobei das weitere Führungsmittel eine Schiene aufweist und das weitere Gegenführungsmittel einen dazu komplementären weiteren Vorsprung, weiteren Pin und/oder weiteren Bolzen.

Gemäß einer bevorzugten Ausführungsform der vorliegenden Erfindung ist vorgesehen,
dass das Verriegelungselement einen Bügel, insbesondere aufweisend einen Kreisbogenbereich, umfasst, wobei das Verriegelungselement im Anbringungszustand durch seinen Bügel die Flasche befestigt, wobei bevorzugt das weitere Verriegelungselement einen weiteren Bügel, insbesondere aufweisend einen weiteren Kreisbogenbereich, umfasst, wobei das weitere Verriegelungselement im Anbringungszustand durch seinen weiteren Bügel die Flasche befestigt. Die Bügel können somit vorteilhaft bei der Verriegelungsbewegung von außen in Richtung des Flaschenhalses geführt werden und so die Flasche fixieren bzw. an der Aufnahmevorrichtung befestigen, insbesondere mit einem Spiel. Die Bügel erstrecken sich vorzugsweise senkrecht zur zentralen Achse der Flasche und/oder derart, dass sie in Umfangsrichtung um den Flaschenhals der Flasche angeordnet werden können bzw. fassen können.

Gemäß einer Ausführungsform der vorliegenden Erfindung ist es besonders vorteilhaft denkbar, dass die Flasche in Umfangsrichtung eine Sicke aufweist, in die das Verriegelungselement und/oder das weitere Verriegelungselement, insbesondere der Bügel und/oder der weitere Bügel, fassen können. Die Sicke der Flasche ist bevorzugt eine vollumfänglich um den Flaschenhals der Flasche umlaufende Sicke, sodass die Flasche nicht in einem vorgegebenen Drehwinkel in Karbonisierungsmaschine eingesetzt werden muss.

Zusätzlich oder alternativ ist es gemäß einer Ausführungsform der vorliegenden Erfindung denkbar, dass die Flasche in Umfangsrichtung einen Vorsprung und/oder Wulst aufweist, der im Anbringungszustand insbesondere oberhalb des Verriegelungselements und/oder des weiteren Verriegelungselements, insbesondere des Bügels und/oder des weiteren Bügels, angeordnet ist. Mithilfe des Vorsprungs und/oder Wulstes kann besonders vorteilhaft verhindert werden, dass die Flasche bei dem Karbonisierungsvorgang durch den entstehenden Druck aus der Befestigungsvorrichtung nach unten herausgedrückt werden kann. Es ist denkbar, dass der Vorsprung und/oder Wulst vollumfänglich in Umfangsrichtung am Flaschenhals ausgebildet ist oder alternativ lediglich über einen Teilbereich und/oder abschnittsweise. Das Verriegelungselement und bevorzugt das weitere Verriegelungselement fassen im Anbringungszustand um den Flaschenhals, insbesondere unterhalb des Vorsprungs und/oder Wulstes des Flaschenhalses. Der Vorsprung und/oder Wulst des Flaschenhalses kann somit im Anbringungszustand auf dem Verriegelungselement und bevorzugt dem weiteren Verriegelungselement aufliegen, wodurch besonders vorteilhaft verhindert wird, dass die Flasche nach unten aus der Aufnahmevorrichtung entweichen kann. Es ist gemäß einer Ausführungsform der vorliegenden Erfindung denkbar, dass die Sicke unterhalb des Vorsprungs und/oder Wulstes des Flaschenhalses, besonders bevorzugt unmittelbar angrenzend an den Vorsprung und/oder Wulst, angeordnet ist. Es ist alternativ denkbar, dass der Flaschenhals lediglich entweder eine derartige Sicke oder einen Vorsprung und/oder Wulst aufweist.

Es ist alternativ oder zusätzlich denkbar, dass das Verriegelungselement und bevorzugt das weitere Verriegelungselement im Anbringungszustand um einen Vorsprung und/oder Wulst des Flaschenhalses fassen, wobei der Vorsprung und/oder Wulst des Flaschenhalses zumindest teilweise von dem Verriegelungselement und bevorzugt dem weiteren Verriegelungselement umschlossen werden.

Gemäß einer bevorzugten Ausführungsform der vorliegenden Erfindung ist vorgesehen, dass der Bügel, insbesondere der Kreisbogenbereich, einen Winkelbereich von mindestens 45°, bevorzugt mindestens 90°, weiter bevorzugt mindestens 170°, überspannt. Vorzugsweise ist es denkbar, dass der weitere Bügel, insbesondere der weitere Kreisbogenbereich, einen Winkelbereich von mindestens 45°, bevorzugt mindestens 90°, weiter bevorzugt mindestens 170°, überspannt.

Gemäß einer bevorzugten Ausführungsform der vorliegenden Erfindung ist vorgesehen, dass das Verriegelungselement und sein Führungsmittel einteilig ausgebildet sind,
wobei bevorzugt das weitere Verriegelungselement und sein weiteres Führungsmittel einteilig ausgebildet sind. Das Verriegelungselement und das weitere Verriegelungselement sind bevorzugt voneinander separate Teile.

Gemäß einer bevorzugten Ausführungsform der vorliegenden Erfindung ist vorgesehen, dass das Verriegelungselement einen Kunststoff aufweist, wobei vorzugsweise das weitere Verriegelungselement einen Kunststoff aufweist. Es ist somit möglich, dass es sich bei dem Verriegelungselement und dem weiteren Verriegelungselement jeweils um Kunststoffteile handelt. Es ist denkbar, dass das Verriegelungselement und das weitere Verriegelungselement zusätzlich oder alternativ weitere Materialien aufweisen, beispielsweise ein oder mehrere Metalle.

Gemäß einer bevorzugten Ausführungsform der vorliegenden Erfindung ist vorgesehen, dass die Aufnahmevorrichtung ein Verkleidungselement aufweist, wobei bevorzugt das Verriegelungselement und/oder das weitere Verriegelungselement hinter dem Verkleidungselement angeordnet sind, insbesondere derart, dass das Verkleidungselement das Verriegelungselement und/oder das weitere Verriegelungselement zumindest teilweise verdeckt. Gemäß einer bevorzugten Ausführungsform der vorliegenden Erfindung ist vorgesehen, dass die Flasche einen Kragen aufweist, insbesondere einen den Flaschenhals in Umfangsrichtung vollumfänglich, teilweise oder abschnittsweise umlaufenden Kragen. Wenn ein Nutzer die Flasche, insbesondere im Flaschenaufnahmezustand der Aufnahmevorrichtung, in die Aufnahmevorrichtung führt, wird die Einbringtiefe der Flasche in der Aufnahmevorrichtung insbesondere durch das Verkleidungselement und den Kragen der Flasche begrenzt. Die Flasche ist insbesondere nur soweit einbringbar, bis der Kragen der Flasche, insbesondere von unten, an das Verkleidungselement stößt. Durch das Verkleidungselement und den Kragen der Flasche ist somit die Einbringtiefe der Flasche in der Aufnahmevorrichtung festlegbar und/oder begrenzbar. Somit kann die Flasche für den Nutzer komfortabel und reproduzierbar in einer Aufnahmeposition in bzw. an der Aufnahmevorrichtung angeordnet werden.

Ein weiterer Gegenstand der vorliegenden Erfindung ist eine Karbonisierungsmaschine, umfassend eine Aufnahmevorrichtung zur Aufnahme einer Flasche gemäß einer Ausführungsform der vorliegenden Erfindung.

Gemäß einer bevorzugten Ausführungsform der vorliegenden Erfindung, insbesondere der Karbonisierungsmaschine, ist es vorgesehen, dass die Karbonisierungsmaschine ein Sicherheitselement, insbesondere eine Sicherheitstür und/oder Sicherheitsscheibe, umfasst, wobei das Sicherheitselement im Anbringungszustand derart vor der Flasche anordenbar ist, dass die Flasche mithilfe des Sicherheitselements, insbesondere vollumfänglich, innerhalb der Karbonisierungsmaschine angeordnet ist. Das Sicherheitselement schützt somit die Umgebung der Karbonisierungsmaschine und insbesondere einen Nutzer bei Unfällen. Es ist beispielsweise denkbar, dass die Flasche eine Beschädigung aufweist, die der Nutzer nicht erkennt oder erkennen kann. In diesem Fall könnte die Flasche durch den hohen Druck während der Karbonisierung platzen oder zerspringen. Dadurch, dass das Sicherheitselement jedoch bei der Karbonisierung vor der Flasche angeordnet ist, schützt es die Umgebung und den Nutzer. Das Sicherheitselement kann beispielsweise ein Sicherheitsglas und/oder ein anderes Material, wie beispielsweise ein Metall und/oder einen Kunststoff, umfassen, das einer zerspringenden/explodierenden Flasche standhält bzw. Schutz vor den Splittern der Flasche bietet. Es ist denkbar, dass das Sicherheitselement automatisch bei der Überführung der Aufnahmevorrichtung aus dem Flaschenaufnahmezustand in den Anbringungszustand vor der Flasche angeordnet wird, beispielsweise vor die Flasche geschoben wird, oder dass ein Nutzer das Sicherheitselement vor der Flasche anordnet. Auch ein Schließen des Sicherheitselements mithilfe eines Betätigungselements, wie beispielsweise einem Knopf, ist denkbar. Beispielsweise kann das Sicherheitselement eine Schiebetür sein, die durch die Kippbewegung der Flasche bei der Überführung der Aufnahmevorrichtung aus dem Flaschenaufnahmezustand in den Anbringungszustand automatisch schließt.

Gemäß einer bevorzugten Ausführungsform der vorliegenden Erfindung, insbesondere der Karbonisierungsmaschine, ist es vorgesehen, dass die Karbonisierungsmaschine ein Dichtungsmittel zur Abdichtung der Flasche gegenüber einer Umgebung während einer Karbonisierung umfasst, wobei das Dichtungsmittel insbesondere mithilfe eines durch eine Gaskartusche bereitgestellten Drucks die Flasche während der Karbonisierung gegenüber der Umgebung abdichtet. Hierdurch wird eine pneumatische Kompensation erreicht. Bei der Gaskartusche handelt es sich dabei insbesondere um die Gaskartusche, die das Gas für die Karbonisierung der Flüssigkeit bereitstellt. Es ist somit in vorteilhafter Weise möglich, dass die Abdichtung der Flasche gegenüber der Umgebung durch die Betätigung eines Betätigungsmittels zum Start des Karbonisierungsvorgangs, beispielsweise eines Knopfes oder Touchpads, erfolgt. Der durch die Gaskartusche bereitgestellte Gasdruck (während der Karbonisierung) wird somit besonders vorteilhaft auch dazu verwendet, die Flasche während der Karbonisierung nach außen hin abzudichten.

Gemäß einer Ausführungsform der vorliegenden Erfindung ist es vorgehsehen, dass im Anbringungszustand und insbesondere während der Karbonisierung, ein Gaszufuhrmittel in die Flasche ragt. Die Gaskartusche ist an das Gaszufuhrmittel angebunden, sodass über das Gaszufuhrmittel während der Karbonisierung das Gas der Gaskartusche zur Karbonisierung der Flüssigkeit in die Flasche eingebracht wird. Das Gaszufuhrmittel ist insbesondere durch eine Durchgangsöffnung des Dichtungsmittels geführt und ragt so in die Flasche hinein. Der durch die Gaskartusche bereitgestellte Gasdruck (während der Karbonisierung) wird vorzugsweise auch dazu verwendet, das Dichtungsmittel gegen die Flasche zu drücken und die Flasche während der Karbonisierung somit nach außen hin abzudichten. Derart kann über das in die Flasche hineinragende Gaszufuhrmittel eine vorteilhafte Karbonisierung der Flüssigkeit in der Flasche erfolgen.

Gemäß einer Ausführungsform der vorliegenden Erfindung ist es denkbar, dass das Dichtungsmittel in radiale Richtung über den Flaschenhals bzw. den Mündungsbereich der Flasche übersteht, sodass es, wenn es durch den durch die Gaskartusche bereitgestellten Druck gegen den Mündungsbereich der Flasche gedrückt wird, diesen zuverlässig nach au-βen hin abdichtet. Das Dichtungsmittel weist vorzugsweise eine insbesondere mittige Durchgangsöffnung zur Durchführung des Gaszufuhrmittels auf, sodass das Gaszufuhrmittel durch das Dichtungsmittel ins Innere der Flasche ragt. Es ist denkbar, dass das Dichtungsmittel zumindest teilweise elastisch ist, um eine vorteilhafte Abdichtung zu erreichen, wenn das Dichtungsmittel gegen die Flasche bzw. den Mündungsbereich der Flasche gepresst wird. Insbesondere können mithilfe eines elastischen oder teilweise elastischen Dichtungsmittels auch Toleranzen der Flasche, insbesondere Unebenheiten am Flaschenhals, vorteilhaft ausgeglichen werden und dennoch eine Abdichtung erfolgen. Das Dichtungsmittel weist vorzugsweise Silikon auf. Es ist dabei möglich, dass durch den Druck, mit dem das Dichtungsmittel während der Karbonisierung auf den Mündungsbereich der Flasche gedrückt wird, die Flasche während der Karbonisierung fixiert und in einer festen Position gehalten wird. Insbesondere ist es denkbar, dass ein Vorsprung und/oder Wulst des Flaschenhalses durch den von dem Dichtungsmittel auf die Flasche ausgeübten Druck gegen das Verriegelungselement und/oder weitere Verriegelungselement gedrückt wird. Somit wird die Flasche durch das Dichtungsmittel und das Verriegelungselement und/oder weitere Verriegelungselement eingeklemmt.

Gemäß einer Ausführungsform der vorliegenden Erfindung ist es denkbar, dass die Karbonisierungsmaschine eine Druckkammer umfasst, wobei die Druckkammer insbesondere angrenzend an das Dichtungsmittel ausgebildet ist. Durch die Druckkammer und das Dichtungsmittel kann somit eine vorteilhafte automatische Abdichtung der Flasche gegenüber der Umgebung erfolgen. Insbesondere ist es möglich, dass die Abdichtung der Flasche gegenüber der Umgebung automatisch erfolgt, sobald der Karbonisierungsvorgang gestartet und die Gaskartusche geöffnet wird. Es ist vorteilhafterweise denkbar, dass das Verriegelungselement und vorzugsweise das weitere Verriegelungselement die Flasche derart fixieren, dass diese trotz des in der Druckkammer erzeugten Überdrucks (während der Karbonisierung) und/oder des Drucks, den das Dichtungsmittel auf die Flasche ausübt, sicher in der Karbonisierungsmaschine befestigt bleibt und insbesondere nicht nach unten aus der Karbonisierungsmaschine herausgedrückt wird.

Gemäß einer Ausführungsform der vorliegenden Erfindung ist es denkbar, dass die Drucckammer, insbesondere während der Karbonisierung, über eine Gasverbindung mit einem Innenraum der Flasche verbunden ist, bevorzugt derart, dass während der Karbonisierung ein durch die Gaskartusche bereitgestellter Überdruck in der Druckkammer erzeugt wird, wobei das Dichtungsmittel durch den Überdruck in der Druckkammer gegen die Flasche gedrückt wird, insbesondere derart, dass es die Flasche gegenüber der Umgebung abgedichtet wird. Die Gasverbindung zwischen dem Inneren der Flasche und der Druckkammer ist vorzugsweise als Kanal, insbesondere als mithilfe des Dichtungsmittels ausgebildeter Kanal, ausgebildet. Durch den Kanal ist eine Gasverbindung zwischen dem Inneren der Flasche und der Druckkammer hergestellt. Wird nun bei der Karbonisierung durch das Öffnen der Gaskartusche ein Überdruck in der Flasche erzeugt, stellt sich durch die Gasverbindung bzw. den Kanal ebenfalls ein Überdruck in der Druckkammer ein. Der Überdruck in der Druckkammer wird also besonders vorteilhaft mithilfe der Gaskartusche erzeugt. Dieser Überdrück in der Druckkammer führt vorzugsweise dazu, dass das Dichtungsmittel nach unten gegen die Flasche, insbesondere gegen den Mündungsbereich der Flasche, gedrückt wird, was in vorteilhafter Weise zu einer Abdichtung der Flasche gegenüber der Umgebung führt.

Ein weiterer Gegenstand der vorliegenden Erfindung ist ein Verfahren zur Verwendung einer Karbonisierungsmaschine gemäß einer Ausführungsform der vorliegenden Erfindung, wobei das Verfahren die folgenden Schritte umfasst:
-- in einem ersten Schritt wird die Flasche in dem Flaschenaufnahmezustand der Aufnahmevorrichtung an der Aufnahmevorrichtung der Karbonisierungsmaschine angeordnet, wobei die Flasche eine Flüssigkeit aufweist,
-- in einem zweiten Schritt wird die Aufnahmevorrichtung aus dem Flaschenaufnahmezustand in den Anbringungszustand überführt, wobei bei der Überführung aus dem Flaschenaufnahmezustand in den Anbringungszustand das Verriegelungselement mithilfe seines Führungsmittels derart geführt wird, dass die Flasche mithilfe des Verriegelungselements an der Aufnahmevorrichtung befestigt wird,
-- in einem dritten Schritt wird die Flüssigkeit in der Flasche karbonisiert.

Es ist möglich, dass die Aufnahmevorrichtung nach der Karbonisierung wieder in den Flaschenaufnahmezustand überführt wird, sodass die Flasche mit der karbonisierten Flüssigkeit entnommen werden kann.

Es ist vorzugsweise möglich, dass die Karbonisierung der Flüssigkeit im dritten Schritt mithilfe einer Gaskartusche erfolgt, die über ein Gaszufuhrmittel, das ins Innere der Flasche ragt, ein Gas, insbesondere CO₂, zur Karbonisierung der Flüssigkeit in der Flasche bereitstellt. Die Karbonisierung kann beispielsweise durch einen Nutzer über ein Betätigungselement gestartet werden, insbesondere nachdem die Aufnahmevorrichtung den Anbringungszustand erreicht hat und/oder die Flasche in die Zubereitungsposition überführt worden ist. Als Betätigungselement zum Start der Karbonisierung kommen beispielsweise ein Druccknopf, ein Schalter, ein Touchpad, ein akustisches Signal und/oder weitere Betätigungselemente infrage. Es ist alternativ denkbar, dass die Karbonisierung automatisch startet, nachdem der Anbringungszustand erreicht ist und/oder nachdem ein Sicherheitselement, insbesondere eine Sicherheitstür und/oder Sicherheitsscheibe, geschlossen wurde.

Gemäß einer bevorzugten Ausführungsform der vorliegenden Erfindung, insbesondere des Verfahrens, ist es vorgesehen, dass die Befestigungsvorrichtung ein weiteres Verriegelungselement umfasst, wobei das weitere Verriegelungselement ein weiteres Führungsmittel aufweist,
wobei im zweiten Schritt bei der Überführung der Aufnahmevorrichtung aus dem Flaschenaufnahmezustand in den Anbringungszustand das weitere Verriegelungselement mithilfe seines weiteren Führungsmittels derart geführt wird, dass die Flasche mithilfe des weiteren Verriegelungselements befestigt wird. Die Flasche wird somit bevorzugt im zweiten Schritt durch das Verriegelungselement und das weitere Verriegelungselement gemeinsam an der Aufnahmevorrichtung befestigt, insbesondere derart, dass die Flasche nicht mehr aus der Aufnahmevorrichtung entnehmbar ist. Die Flasche kann dabei im Anbringungszustand mit Spiel an der Aufnahmevorrichtung befestigt sein, also insbesondere innerhalb der Aufnahmevorrichtung parallel zu ihrer zentralen Achse (insbesondere nach oben/unten) bewegbar sein. In ihrer Befestigungsposition bzw. Zubereitungsposition kann die Flasche somit insbesondere noch parallel zu ihrer zentralen Achse bewegbar sein, wobei die Flasche durch die Befestigungsvorrichtung jedoch daran gehindert wird, die Aufnahmevorrichtung zu verlassen. Es ist denkbar, dass sich die Flasche - nachdem der Nutzer die Flasche loslässt - innerhalb ihres Spiels durch die Schwerkraft nach unten bewegt bis ihre Bewegung durch die Befestigungsvorrichtung, insbesondere durch das Verriegelungselement und vorzugsweise das weitere Verriegelungselement, beschränkt wird. Die Flasche verbleibt somit im Anbringungszustand sicher in der Karbonisierungsmaschine. Nachdem der Nutzer die Flasche losgelassen hat, ist es somit vorteilhafterweise möglich, dass die Flasche durch die Schwerkraft und die Befestigungsvorrichtung in einer wohldefinierten Position gehalten wird. Insbesondere liegt der Flansch der Flasche auf dem Verrieglungselement und dem weiteren Verriegelungselement auf.

Gemäß einer Ausführungsform der vorliegenden Erfindung ist es denkbar, dass die Flasche im zweiten Schritt eine Kippbewegung aus einer, insbesondere nicht-senkrechten, Aufnahmeposition, in der die Flasche im ersten Schritt angeordnet wurde, in eine, insbesondere senkrechte, Zubereitungsposition ausführt. Bevorzugt wird die Aufnahmevorrichtung zur Aufnahme der Flasche zumindest teilweise im zweiten Schritt gemeinsam mit der Flasche derart gekippt, dass die Flasche aus der Aufnahmeposition in die Zubereitungsposition überführt wird. Es ist bevorzugt möglich, dass die Flasche während dieser Kippbewegung im zweiten Schritt mithilfe des Verriegelungselements und vorzugsweise mithilfe des weiteren Verriegelungselements fixiert wird, insbesondere mit Spiel. Die Kippbewegung im zweiten Schritt wird insbesondere dadurch bedingt, dass sich die Flasche durch die Schwerkraft automatisch aus der Aufnahmeposition in die Zubereitungsposition bewegt. Alternativ oder zusätzlich ist es möglich, dass ein Nutzer die Flasche aus der Aufnahmeposition in die Zubereitungsposition bewegt. Alternativ oder zusätzlich ist es möglich, dass die Aufnahmevorrichtung mit einer Federkraft beaufschlagt ist, insbesondere derart, dass die Flasche im zweiten Schritt mithilfe der Federkraft automatisch aus der Aufnahmeposition in die Zubereitungsposition überführt wird.

Gemäß einer Ausführungsform der vorliegenden Erfindung ist es denkbar, dass bei der Karbonisierung im dritten Schritt mithilfe der Gaskartusche ein Überdruck in der Flasche zum Karbonisieren der Flüssigkeit aufgebaut wird. Es ist vorzugsweise möglich, dass über eine Gasverbindung bzw. einen Kanal zwischen dem Innenraum der Flasche und einer Drucckammer der Karbonisierungsmaschine, insbesondere einer Druckkammer der Aufnahmevorrichtung, der in der Flasche aufgebaute Überdruck auf die Druckkammer übertragen wird. Alternativ wäre auch eine direkte Gasverbindung zwischen der Druckkammer und der Gaskartusche (während der Karbonisierung) denkbar. Durch den derart aufgebauten Überdruck in der Druckkammer wird ein an der Druckkammer angeordnetes Dichtungsmittel nach unten in Richtung der Flasche gedrückt. Die Flasche wird durch das Dichtungsmittel nach unten gegen das sich im Befestigungszustand befindliche Verriegelungselement und insbesondere das weitere Verriegelungselement gedrückt, wobei das Verriegelungselement und insbesondere das weitere Verriegelungselement eine Bewegung der Flasche nach unten begrenzen, insbesondere derart, dass die Flasche durch das Dichtungsmittel und/oder den Überdruck nicht aus der Aufnahmevorrichtung gedrückt werden kann. Somit kann besonders vorteilhaft sichergestellt werden, dass die Flasche in ihrer Zubereitungsposition bzw. Befestigungsposition verbleibt.

Für die erfindungsgemäße Karbonisierungsmaschine und das erfindungsgemäße Verfahren zur Verwendung einer Karbonisierungsmaschine können die Vorteile und Ausgestaltungen Anwendung finden, die bereits im Zusammenhang mit der erfindungsgemäßen Aufnahmevorrichtung zur Aufnahme einer Flasche an einer Karbonisierungsmaschine oder im Zusammenhang mit einer Ausführungsform der erfindungsgemäßen Aufnahmevorrichtung zur Aufnahme einer Flasche an einer Karbonisierungsmaschine beschrieben worden sind. Für die erfindungsgemäße Aufnahmevorrichtung zur Aufnahme einer Flasche an einer Karbonisierungsmaschine und das erfindungsgemäße Verfahren zur Verwendung einer Karbonisierungsmaschine können die Vorteile und Ausgestaltungen Anwendung finden, die bereits im Zusammenhang mit der erfindungsgemäßen Karbonisierungsmaschine oder im Zusammenhang mit einer Ausführungsform der erfindungsgemäßen Karbonisierungsmaschine beschrieben worden sind. Für die erfindungsgemäße Aufnahmevorrichtung zur Aufnahme einer Flasche an einer Karbonisierungsmaschine und die erfindungsgemäße Karbonisierungsmaschine können die Vorteile und Ausgestaltungen Anwendung finden, die bereits im Zusammenhang mit dem erfindungsgemäßen Verfahren zur Verwendung einer Karbonisierungsmaschine oder im Zusammenhang mit einer Ausführungsform des erfindungsgemäßen Verfahrens zur Verwendung einer Karbonisierungsmaschine beschrieben worden sind.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- Figuren 1 und 2: zeigen perspektivische Darstellungen einer Karbonisierungsmaschine gemäß einer beispielhaften Ausführungsform der vorliegenden Erfindung.
- Figur 3: zeigt eine perspektivische Darstellung einer Karbonisierungsmaschine gemäß einer beispielhaften Ausführungsform der vorliegenden Erfindung.
- Figur 4: zeigt eine perspektivische Darstellung einer Aufnahmevorrichtung gemäß einer beispielhaften Ausführungsform der vorliegenden Erfindung.
- Figuren 5 und 6: zeigen perspektivische Darstellungen einer Aufnahmevorrichtung gemäß einer beispielhaften Ausführungsform der vorliegenden Erfindung.
- Figuren 7, 8 und 9: zeigen Schnittdarstellungen einer Aufnahmevorrichtung und einer Flasche gemäß einer beispielhaften Ausführungsform der vorliegenden Erfindung.
- Figur 10: zeigt eine Darstellung eines Gegenführungselements gemäß einer Ausführungsform der vorliegenden Erfindung.
- Figur 11: zeigt eine Darstellung eines Verriegelungselements gemäß einer Ausführungsform der vorliegenden Erfindung.
- Figur 12: zeigt eine Darstellung eines weiteren Verriegelungselements gemäß einer Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** ist eine perspektivische Darstellung einer Karbonisierungsmaschine 1 gemäß einer beispielhaften Ausführungsform der vorliegenden Erfindung in einem Flaschenaufnahmezustand gezeigt. Die Karbonisierungsmaschine umfasst eine Aufnahmevorrichtung 10. Im Flaschenaufnahmezustand der Aufnahmevorrichtung 10 kann die Flasche 2 in einer gekippten, nicht-senkrechten Aufnahmeposition an der Karbonisierungsmaschine 1 angeordnet werden. Die zentrale Achse 2' der Flasche 2 ist dementsprechend nicht senkrecht angeordnet, sondern verläuft schräg. Durch eine Kippbewegung 100 ist die Flasche 2 aus der Aufnahmeposition in eine, insbesondere senkrechte, Zubereitungsposition überführbar.

Die Kippbewegung 100 der Flasche 2 kann beispielsweise durch einen Nutzer erfolgen, der die Flasche 2 aus der Aufnahmeposition in die Zubereitungsposition bewegt. Es ist alternativ oder zusätzlich möglich, dass die Flasche 2 die Kippbewegung 100 aus der Aufnahmeposition in die Zubereitungsposition automatisch, und insbesondere ohne eine zusätzliche Kraftaufwendung des Nutzers, durch die Schwerkraft ausführt. Es ist alternativ oder zusätzlich denkbar, dass die Karbonisierungsmaschine 1 und insbesondere die Aufnahmevorrichtung 10 mit einer Federkraft beaufschlagt ist, wobei die Federkraft die Kippbewegung 100 der Flasche 2 bedingt und/oder unterstützt. Erfindungsgemäß ist es vorteilhafterweise möglich, dass ein Teil der Aufnahmevorrichtung 10 gemeinsam mit der Flasche 2 die Kippbewegung 100 ausführt, wobei die Aufnahmevorrichtung 10 aus dem Flaschenaufnahmezustand in den Anbringungszustand der Aufnahmevorrichtung 10, in dem die Flasche 2 an der Aufnahmevorrichtung 10 befestigt ist, überführt wird.

Auf der Rückseite 1' der Karbonisierungsmaschine 1 ist eine Gaskartusche einbringbar, die das Gas für die Karbonisierung einer in der Flasche 2 befindlichen Flüssigkeit, insbesondere Wasser, bereitstellt.

In **Figur 2** ist eine perspektivische Darstellung der Karbonisierungsmaschine 1 gemäß der Figur 1 in einem Anbringungszustand, insbesondere nach dem Abschluss der Kippbewegung 100, gezeigt. In dem Anbringungszustand befindet sich die Flasche 2 in der senkrechten Befestigungsposition bzw. Zubereitungsposition, sodass eine Karbonisierung durchführbar ist.

In **Figur 3** ist eine perspektivische Darstellung einer Karbonisierungsmaschine 1 gemäß einer beispielhaften Ausführungsform der vorliegenden Erfindung gezeigt. Insbesondere ist der Anbringungszustand dargestellt, in dem eine Karbonisierung durchführbar ist. Die Karbonisierungsmaschine 1 umfasst ein Sicherheitselement 60, insbesondere eine Sicherheitstür 61. Das Sicherheitselement 60 ist im Anbringungszustand derart vor der Flasche 2 angeordnet, dass die Flasche 2 vollständig innerhalb der Karbonisierungsmaschine 1 angeordnet ist. Das Sicherheitselement 60 schützt somit den Nutzer und die Umgebung der Karbonisierungsmaschine 1, beispielsweise vor einem Zerbersten der Flasche 2. Es ist möglich, dass der Karbonisierungsvorgang erst gestartet werden kann, wenn das Sicherheitselement 60 geschlossen ist.

In **Figur 4** ist eine perspektivische Darstellung einer Aufnahmevorrichtung 10 sowie des die Aufnahmevorrichtung 10 umgebenden Bereichs der Karbonisierungsmaschine 1 gemäß einer beispielhaften Ausführungsform der vorliegenden Erfindung gezeigt. Die Karbonisierungsmaschine 1 umfasst ein Gaszufuhrmittel 53, das im angebrachten Zustand der Flasche 2 in die Flasche 2 ragt. Die Aufnahmevorrichtung 10 umfasst ein Verkleidungselement 55. Das Verkleidungselement 55 verdeckt das Verriegelungselement 30 und das weitere Verriegelungselement 40 der Befestigungsvorrichtung 20. Ferner ist ein Aufnahmeteil 57 der Aufnahmevorrichtung 10 gezeigt. Das Aufnahmeteil 57 umfasst eine Aussparung, in die der Flaschenhals der Flasche 2 einbringbar ist. Durch das Aufnahmeteil 57 wird die Flasche 2 beim Einbringen der Flasche 2 in die Aufnahmevorrichtung 10 geführt und positioniert, was den Einbringvorgang für den Nutzer erleichtert und den Nutzerkomfort steigert.

In **Figur 5** ist eine perspektivische Darstellung einer Aufnahmevorrichtung 10 sowie des die Aufnahmevorrichtung 10 umgebenden Bereichs der Karbonisierungsmaschine 1 gemäß einer beispielhaften Ausführungsform der vorliegenden Erfindung gezeigt. Das Verkleidungselement 55 ist bei der Darstellung ausgeblendet, sodass die dahinterliegenden Teile der Befestigungsvorrichtung 20 erkennbar sind. Die Befestigungsvorrichtung 20 umfasst ein Verriegelungselement 30 und ein weiteres Verriegelungselement 40. Das Verriegelungselement 30 und das weitere Verriegelungselement 40 sind in Figur 5 in einem geöffneten Zustand gezeigt, den sie im Flaschenaufnahmezustand der Aufnahmevorrichtung 10 einnehmen, sodass die Flasche 2 einbringbar ist. Das Verriegelungselement 30 umfasst einen Bügel 32, der einen Kreisbogenbereich aufweist und dazu ausgebildet ist, in Umfangrichtung um den Flaschenhals der Flasche 2 zu fassen. Das weitere Verriegelungselement 40 umfasst einen weiteren Bügel 42, der einen weiteren Kreisbogenbereich aufweist und ebenfalls dazu ausgebildet ist, in Umfangrichtung um den Flaschenhals der Flasche 2 zu fassen. Das Verriegelungselement 30 ist um eine Verriegelungselementachse 30' verschwenkbar, insbesondere von einer radial äußeren Position, die in der Figur 5 dargestellt ist, in eine radial innere Position, die in der Figur 6 dargestellt ist und die einem geschlossenen Zustand der Befestigungsvorrichtung 20 entspricht. Das weitere Verriegelungselement 40 ist um eine weitere Verriegelungselementachse 40' verschwenkbar, insbesondere von einer radial äußeren Position, die in der Figur 5 dargestellt ist, in eine radial innere Position, die in der Figur 6 dargestellt ist und die einem geschlossenen Zustand der Befestigungsvorrichtung 20 entspricht.

Die Aufnahmevorrichtung 10 umfasst ferner ein Gegenführungselement 13. Das Gegenführungselement 13 umfasst ein Gegenführungsmittel 11 und ein weiteres Gegenführungsmittel 12. Das Gegenführungsmittel 11 ist als Schiene 11', insbesondere als Aussparung im Gegenführungselement 13, ausgebildet. Der Pin 31' des Führungsmittels 31 greift in diese Schiene 11' und wird durch die Schiene 11' geführt. Das weitere Gegenführungsmittel 12 ist als weitere Schiene 12', insbesondere als weitere Aussparung im Gegenführungselement 13, ausgebildet. Der weitere Pin 41' des weiteren Führungsmittels 41 greift in die weitere Schiene 12' und wird durch die weitere Schiene 12' geführt.

Das Gegenführungselement 13 führt bei der Überführung der Aufnahmevorrichtung 10 aus dem Flaschenaufnahmezustand in den Anbringungszustand die Kippbewegung 100 der Flasche 2 nicht mit aus, sondern verbleibt unbeweglich an der Karbonisierungsmaschine 1. Das Verriegelungselement 30 und das weitere Verriegelungselement 40 führen dadurch bei der Überführung der Aufnahmevorrichtung 10 aus dem Flaschenaufnahmezustand in den Anbringungszustand eine Relativbewegung relativ zum Gegenführungselement 13 (und somit zum Gegenführungsmittel 11 und zum weiteren Gegenführungsmittel 12) aus. Durch die Relativbewegung wird der Pin 31' in der Schiene 11' insbesondere von unten nach oben bewegt. Durch die geometrische Ausbildung der Schiene 11' wird das Verriegelungselement 30 dabei zu einer Verriegelungsbewegung 33 gezwungen, bei der es radial nach innen zur Flasche 2 hin verschwenkt wird. Entsprechend wird durch die Relativbewegung der weitere Pin 41' in der weiteren Schiene 12' insbesondere von unten nach oben bewegt. Durch die Ausbildung der weiteren Schiene 12' wird das weitere Verriegelungselement 40 dabei zu einer Verriegelungsbewegung gezwungen, bei der es radial nach innen zur Flasche 2 hin verschwenkt wird. Das Verriegelungselement 30 und das weitere Verriegelungselement 40 werden somit bei der Überführung der Aufnahmevorrichtung 10 aus dem Flaschenaufnahmezustand in den Anbringungszustand durch das Führungsmittel 31 und das Gegenführungsmittel 11 bzw. durch das weitere Führungsmittel 41 und das weitere Gegenführungsmittel 12 automatisch in eine Befestigungsposition überführt, in der das Verriegelungselement 30 und das weitere Verriegelungselement 40 die Flasche 2 in der Aufnahmevorrichtung 10, insbesondere mit Spiel 101, befestigen und eine Entnahme und ein Herauslösen der Flasche 2 aus der Aufnahmevorrichtung 10 verhindern.

In **Figur 6** ist eine perspektivische Darstellung der in der Figur 5 gezeigten Aufnahmevorrichtung 10 gezeigt, wobei sich die Aufnahmevorrichtung 10 im Anbringungszustand befindet. Das Verriegelungselement 30 und das weitere Verriegelungselement 40 haben dementsprechend ihre Verriegelungsbewegungen ausgeführt und befinden sich jeweils in ihren radial inneren Positionen, also in ihren Befestigungspositionen. Das Verriegelungselement 30 befestigt die Flasche 2 (nicht dargestellt) im Anbringungszustand durch seinen Bügel 32, der in Umfangsrichtung um den Flaschenhals greift. Das weitere Verriegelungselement 40 befestigt die Flasche 2 (nicht dargestellt) im Anbringungszustand durch seinen weiteren Bügel 42, der in Umfangsrichtung um den Flaschenhals greift. Der Bügel 32 überspannt bei der dargestellten Ausführungsform einen Winkelbereich von etwas weniger als 180°. Entsprechend überspannt der weitere Bügel 42 einen Winkelbereich von etwas weniger als 180°. Gemeinsam können der Bügel 32 und der weitere Bürgel 42 in ihrer radial inneren Position somit den Flaschenhals im Wesentlichen vollständig umfassen und die Flasche 2 daran hindern, während der Karbonisierung ungewollt aus der Aufnahmevorrichtung 10 gedrückt zu werden.

In **Figur 7** ist eine Schnittansicht einer Karbonisierungsmaschine 1 sowie einer Flasche 2 gemäß einer beispielhaften Ausführungsform der vorliegenden Erfindung gezeigt. Die Aufnahmevorrichtung 10 befindet sich im Flaschenaufnahmezustand. Die Flasche 2 ist in einer gekippten, nicht-senkrechten Aufnahmeposition in die Aufnahmevorrichtung 10 eingebracht. Die Aufnahmevorrichtung 10 umfasst ein Aufnahmeteil 57 mit einer Aussparung, in die der Flaschenhals der Flasche 2 teilweise eingebracht ist. Durch das Aufnahmeteil 57 wird die Flasche 2 beim Einbringen der Flasche 2 in die Aufnahmevorrichtung 10 geführt und positioniert, was den Einbringvorgang für den Nutzer erleichtert und den Nutzerkomfort steigert. Der Nutzer drückt die Flasche 2 beim Einbringen typischerweise von schräg unten in die Aufnahmevorrichtung 10, sodass der Flaschenhals in das Aufnahmeteil 57 geführt wird. Diese durch den Nutzer vorgenommene Einbringbewegung der Flasche 2 wird durch einen Kragen 8 der Flasche 2 und sowie das Verkleidungselement 55 der Aufnahmevorrichtung 10 in vorteilhafter Weise nach oben hin begrenzt. Der Kragen 8 umläuft den Flaschenhals in Umfangsrichtung vollumfänglich oder lediglich abschnittsweise. Die Flasche 2 ist insbesondere nur soweit in die Aufnahmevorrichtung 10 einbringbar, bis der Kragen 8 der Flasche 2 von unten an das Verkleidungselement 55 stößt. Durch das Verkleidungselement 55 und den Kragen 8 der Flasche 2 ist somit die Einbringtiefe der Flasche in die Aufnahmevorrichtung 10 begrenzt. Derart kann die Flasche 2 für den Nutzer komfortabel und reproduzierbar in einer Aufnahmeposition an Aufnahmevorrichtung 10 angeordnet werden. Als Alternative zum Kragen 8 wäre auch eine andersgeartete Verbreiterung oder Auswölbung der Flasche 2 denkbar. Das Aufnahmeteil 57 und/oder das Verkleidungsteil 55 weisen eine insbesondere umlaufende Einführschräge auf, durch welche die Flasche 2 beim Einführen in die Aufnahmevorrichtung 10 vorzugsweise aufgenommen, geführt und positioniert wird. Die Einfuhrschräge ist insbesondere derart ausgebildet, dass sich der Durchmesser der die Flasche aufnehmenden Öffnung des Aufnahmeteils 57 und/oder des Verkleidungsteils sich in Einführrichtung verringert.

Im Flaschenaufnahmezustand gemäß der Figur 7 ist das Führungsmittel 31, insbesondere der Pin 31, des Verriegelungselements 30 durch die gekippte Ausrichtung des Verriegelungselements 30 unten in dem Gegenführungsmittel 11, insbesondere der Schiene 11', angeordnet. Entsprechendes gilt für das weitere Führungsmittel 41 des weiteren Verriegelungselements 40, das unten in dem weiteren Gegenführungsmittel 12, insbesondere der weiteren Schiene 12', angeordnet ist. Bei der Überführung aus dem Flaschenaufnahmezustand (vgl. Figur 7) in den Anbringungszustand (vgl. Figur 8) bewegt sich der Pin 31' in der Schiene 11' von unten nach oben. Durch die Ausbildung der Schiene 11' wird das Verriegelungselement 30 dabei zu einer Verriegelungsbewegung 33 gezwungen, bei der es radial nach innen zur Flasche 2 hin verschwenkt wird. Entsprechend wird durch die Relativbewegung der weitere Pin 41' in der weiteren Schiene 12' von unten nach oben bewegt, wodurch das weitere Verriegelungselement 40 ebenfalls zu einer Verriegelungsbewegung gezwungen wird, bei der es radial nach innen zur Flasche 2 hin verschwenkt wird. Das Verriegelungselement 30 und das weitere Verriegelungselement 40 werden somit bei der Überführung der Aufnahmevorrichtung 10 aus dem Flaschenaufnahmezustand in den Anbringungszustand durch das Führungsmittel 31 und das Gegenführungsmittel 11 bzw. durch das weitere Führungsmittel 41 und das weitere Gegenführungsmittel 12 automatisch in eine Befestigungsposition überführt, in der das Verriegelungselement 30 und das weitere Verriegelungselement 40 die Flasche 2 in der Aufnahmevorrichtung 10 befestigen und eine Entnahme und ein Herauslösen der Flasche 2 aus der Aufnahmevorrichtung 10 verhindern. Der entsprechende Anbringungszustand der Aufnahmevorrichtung 10 ist in der **Figur 8** dargestellt. Die Flasche 2 und die bei der Kippbewegung beweglichen Teile der Aufnahmevorrichtung 10 sind dabei in eine senkrechte Position überführt worden. In der Figur 8 ist dabei ein Zustand gezeigt, in dem der Nutzer die Flasche 2 noch festhält und ggf. nach oben drückt. Hierdurch ist weiterhin ein Kontakt zwischen dem Kragen 8 und dem Verkleidungselement 55 ausgebildet.

In **Figur 9** ist der Anbringungszustand gezeigt, nachdem der Nutzer die Flasche 2 losgelassen hat. Die Flasche 2 bewegt sich innerhalb des Spiels 101, das sie im Anbringungszustand hat, nach unten, bis ein Vorsprung 6 der Flasche 2 auf den sich in der Befestigungsposition befindlichen Verriegelungselementen 30, 40 aufliegt. Somit ist es möglich, dass der Kragen 8 das Verkleidungselement 55 nicht mehr berührt und von diesem beabstandet ist. Der Abstand zwischen dem Kragen 8 und Verkleidungselement 55 ist dabei insbesondere abhängig von der Größe des Spiels 101, das die Flasche 2 in ihrer senkrechten Befestigungsposition im Anbringungszustand hat. Der Vorsprung 6 am Flaschenhals weist in der dargestellten Ausführungsform einen rechteckigen Querschnitt auf und erstreckt sich ausgehend vom Flaschenhals nach außen. Auch andere Formen und Ausgestaltungen, insbesondere andere Querschnittsgeometrien, sind für den Vorsprung 6 denkbar. Es ist vorzugsweise möglich, dass der Vorsprung 6 in Umfangsrichtung vollumfänglich um den Flaschenhals ausgebildet ist. Alternativ ist es denkbar, dass der Vorsprung 6 nur abschnittsweise, insbesondere mit Unterbrechungen in Umfangrichtung, ausgebildet ist. Durch den Vorsprung 6 und das Verriegelungselement 30 sowie das weitere Verriegelungselement 40 ist die Flasche derart an der Aufnahmevorrichtung befestigt, dass die Flasche 2 die Aufnahmevorrichtung 10 im Anbringungszustand nicht verlassen kann, sodass eine sichere Karbonisierung durchführbar ist. Durch die bügelförmigen Verriegelungselemente 30, 40 und ihre Kreisbogenabschnitte ist dabei eine besonders großer Kontaktbereich zwischen dem Vorsprung 6 und den Verriegelungselementen 30, 40 ausgebildet, was zu einer besonders vorteilhaften mechanischen Stabilität führt.

Es ist möglich, dass die Flasche 2 eine Sicke 7 aufweist, insbesondere eine vollumfänglich in Umfangsrichtung um den Flaschenhals ausgebildete Sicke 7. Die Sicke 7 ist unterhalb des Vorsprungs 6 angeordnet. Es ist möglich, dass das Verriegelungselement 30 und das weitere Verriegelungselement 40 im Bereich der Sicke 7 um den Flaschenhals anordenbar sind, um den Flaschenhals verriegeln.

Zur Karbonisierung der sich in der Flasche 2 befindlichen Flüssigkeit ragt ein Gaszufuhrmittel 53 von oben in die Flasche 2. Über das Gaszufuhrmittel 53 kann CO₂ während der Karbonisierung aus einer Gaskartusche in die Flasche 2 gelangen. Hierdurch bildet sich ein Überdruck Im Innenraum 3 der Flasche 2 aus. Über eine Gasverbindung 52 ist der Innenraum 3 der Flasche 2 mit einer Druckkammer 51 verbunden. Die Gasverbindung 52 ist durch ein Dichtungsmittel 50 geführt, dass bei der Karbonisierung zur Abdichtung der Flasche 2 vorgesehen ist. Über die Gasverbindung 52 wird der sich während der Karbonisierung im Innenraum 3 der Flasche 2 aufbauende Überdruck an die Druckkammer 51 weitergegeben, sodass auch in der Druckkammer 51 ein Überdruck entsteht. Dieser Überdruck in der Drucckammer 51 drückt das Dichtungsmittel 50 nach unten auf den Mündungsbereich der Flasche 2. Der Vorsprung 6 der Flasche 2 wird dadurch fest auf das Verriegelungselement 30 und das weitere Verriegelungselement 40 gedrückt und die Flasche 2 sicher fixiert. Das Dichtungsmittel 50 kann beispielsweise mithilfe von Silikon gefertigt sein.

In den Figuren 8 und 9 ist somit das Spiel 101 verdeutlicht, das die Flasche 2 in der Befestigungsposition, insbesondere außerhalb des Karbonisierungsvorgangs, aufweisen kann.

In **Figur 10** ist eine perspektivische Darstellung eines Gegenführungselements 13 gemäß einer Ausführungsform der vorliegenden Erfindung gezeigt. Das Gegenführungselement 13 umfasst ein Gegenführungsmittel 11 und ein weiteres Gegenführungsmittel 12, die als Schiene 11' und weitere Schiene 12' ausgebildet sind.

In **Figur 11** ist eine perspektivische Darstellung eines Verriegelungselements 30 gemäß einer Ausführungsform der vorliegenden Erfindung gezeigt. Das Verriegelungselement 30 umfasst einen Bügel 32 mit einer Kreisbogenform, sodass der Bügel 32 in Umfangsrichtung um einen Flaschenhals angeordnet werden kann. Ferner umfasst das Verriegelungselement 30 ein als Pin 31' ausgebildetes Führungsmittel 31. Das Führungsmittel 31 ist vorzugsweise einstückig mit dem übrigen Verriegelungselement 30 ausgebildet, wodurch eine hohe Stabilität erreicht werden kann. Das Verriegelungselement 30 ist um eine Verriegelungselementachse 30' verschwenkbar und kann derart eine Verriegelungsbewegung aus einer radial äußeren in eine radial innere Position ausführen, die durch den Pfeil 33 angedeutet ist. Über den Pin 31' kann das Verriegelungselement 30 in der Schiene 11' des Gegenführungselement 13 geführt werden.

In **Figur 12** ist eine perspektivische Darstellung eines weiteren Verriegelungselements 40 gemäß einer Ausführungsform der vorliegenden Erfindung gezeigt. Das weitere Verriegelungselement 40 ist vorzugsweise gespiegelt zum Verriegelungselement 30 ausgebildet. Das weitere Verriegelungselement 40 umfasst einen weiteren Bügel 42 mit einer Kreisbogenform, sodass der weitere Bügel 42 in Umfangsrichtung um einen Flaschenhals angeordnet werden kann. Ferner umfasst das weitere Verriegelungselement 40 ein als weiteren Pin 41' ausgebildetes weiteres Führungsmittel 41. Das weitere Führungsmittel 41 ist vorzugsweise einstückig mit dem übrigen weiteren Verriegelungselement 40 ausgebildet, wodurch eine hohe Stabilität erreicht werden kann. Das weitere Verriegelungselement 40 ist um eine weitere Verriegelungselementachse 40' verschwenkbar und kann derart eine Verriegelungsbewegung aus einer radial äußeren in eine radial innere Position ausführen. Über den weiteren Pin 41' kann das weitere Verriegelungselement 40 in der weiteren Schiene 12' des Gegenführungselement 13 geführt werden.

Das Gegenführungselement 13, das Verriegelungselement 30 und das weitere Verriegelungselement 40 sind beispielsweise Kunststoffteile. Es kommen jedoch jeweils auch andere Materialien als Kunststoff zusätzlich oder alternativ infrage.

### Bezugszeichenliste

- 1: Karbonisierungsmaschine
- 1': Rückseite der Karbonisierungsmaschine
- 2: Flasche
- 2': Achse der Flasche
- 3: Innenraum der Flasche
- 6: Vorsprung
- 7: Sicke
- 8: Kragen
- 10: Aufnahmevorrichtung
- 11: Gegenführungsmittel
- 11: Schiene
- 12: weiteres Gegenführungsmittel
- 12': weitere Schiene
- 13: Gegenführungselement
- 20: Befestigungsvorrichtung
- 30: Verriegelungselement
- 30': Verriegelungselementachse
- 31: Führungsmittel
- 31': Pin
- 32: Bügel
- 33: Verriegelungsbewegung
- 40: weiteres Verriegelungselement
- 40': weitere Verriegelungselementachse
- 41: weiteres Führungsmittel
- 41': weiterer Pin
- 42: weiterer Bügel
- 50: Dichtungsmittel
- 51: Druckkammer
- 52: Gasverbindung
- 53: Gaszufuhrmittel
- 55: Verkleidungselement
- 57: Aufnahmeteil
- 60: Sicherheitselement
- 61: Sicherheitstür
- 100: Kippbewegung
- 101: Spiel

## Patentansprüche

1. Aufnahmevorrichtung (10) zur Aufnahme einer Flasche (2) für eine Karbonisierungsmaschine (1),
wobei die Aufnahmevorrichtung (10) aus einem Flaschenaufnahmezustand, der zur Aufnahme der Flasche (2) vorgesehen ist, in einen Anbringungszustand, in dem die Flasche (2) an der Aufnahmevorrichtung (10) angebracht ist, überführbar ist,
wobei die Aufnahmevorrichtung (10) eine Befestigungsvorrichtung (20) zum Befestigen der Flasche (2) aufweist, wobei die Befestigungsvorrichtung (20) ein Verriegelungselement (30) umfasst, wobei das Verriegelungselement (30) ein Führungsmittel (31) aufweist,
wobei die Aufnahmevorrichtung (10) derart eingerichtet ist, dass bei der Überführung der Aufnahmevorrichtung (10) aus dem Flaschenaufnahmezustand in den Anbringungszustand das Verriegelungselement (30) mithilfe seines Führungsmittels (31) derart geführt wird, dass die Flasche (2) mithilfe des Verriegelungselements (30) befestigt wird,
wobei das Verriegelungselement (30) um eine Verriegelungselementachse (30') verschwenkbar ist, wobei das Verriegelungselement (30) im Flaschenaufnahmezustand in einer radial äußeren Position angeordnet ist, wobei das Verriegelungselement (30) bei der Überführung der Aufnahmevorrichtung aus dem Flaschenaufnahmezustand in den Anbringungszustand um seine Verriegelungselementachse (30') aus seiner radial äußeren Position in eine radial innere Position verschwenkt wird, wobei die radial innere Position zur Befestigung der Flasche (2) vorgesehen ist,
**dadurch gekennzeichnet, dass**
die Befestigungsvorrichtung (20) ein weiteres Verriegelungselement (40) umfasst, wobei das weitere Verriegelungselement (40) ein weiteres Führungsmittel (41) aufweist,
wobei die Aufnahmevorrichtung (10) derart eingerichtet ist, dass bei der Überführung der Aufnahmevorrichtung (10) aus dem Flaschenaufnahmezustand in den Anbringungszustand das weitere Verriegelungselement (40) mithilfe seines weiteren Führungsmittels (41) derart geführt wird, dass die Flasche (2) zusätzlich mithilfe des weiteren Verriegelungselements (40) befestigt wird,
wobei das weitere Verriegelungselement (40) um eine weitere Verriegelungselementachse (40') verschwenkbar ist, wobei das weitere Verriegelungselement (40) im Flaschenaufnahmezustand in einer radial äußeren Position angeordnet ist, wobei das weitere Verriegelungselement (40) bei der Überführung der Aufnahmevorrichtung aus dem Flaschenaufnahmezustand in den Anbringungszustand um seine weitere Verriegelungselementachse (40') aus seiner radial äußeren Position in eine radial innere Position verschwenkt wird, wobei die radial innere Position des weiteren Verriegelungselements (40) zur Befestigung der Flasche (2) vorgesehen ist.

2. Aufnahmevorrichtung (10) nach Anspruch 1, wobei die Aufnahmevorrichtung (10) ein zu dem Führungsmittel (31) komplementäres Gegenführungsmittel (11) aufweist, wobei die Aufnahmevorrichtung (10) derart eingerichtet ist, dass bei der Überführung der Aufnahmevorrichtung (10) aus dem Flaschenaufnahmezustand in den Anbringungszustand das Verriegelungselement (30) durch das Führungsmittel (31) und das Gegenführungsmittel (11) derart geführt wird, dass die Flasche (2) mithilfe des Verriegelungselements (30) befestigt wird.

3. Aufnahmevorrichtung (10) nach einem der vorhergehenden Ansprüche, wobei das Führungsmittel (31), und insbesondere das Gegenführungsmittel (11), derart ausgebildet sind, dass das Verriegelungselement (30) durch das Führungsmittel (31), und insbesondere das Gegenführungsmittel (11), bei der Überführung der Aufnahmevorrichtung (10) aus dem Flaschenaufnahmezustand in den Anbringungszustand aus seiner radial äußeren Position in seine radial innere Position verschwenkt wird.

4. Aufnahmevorrichtung (10) nach einem der vorhergehenden Ansprüche , wobei die Aufnahmevorrichtung (10) ein zu dem weiteren Führungsmittel (41) komplementäres weiteres Gegenführungsmittel (12) aufweist, wobei die Aufnahmevorrichtung (10) derart eingerichtet ist, dass bei der Überführung der Aufnahmevorrichtung (10) aus dem Flaschenaufnahmezustand in den Anbringungszustand das weitere Verriegelungselement (40) durch das weitere Führungsmittel (41) und das weitere Gegenführungsmittel (12) derart geführt wird, dass die Flasche (2) mithilfe des weiteren Verriegelungselements (40) befestigt wird.

5. Aufnahmevorrichtung (10) nach Anspruch 4, wobei das weitere Führungsmittel (41), und insbesondere das weitere Gegenführungsmittel (12), derart ausgebildet sind, dass das weitere Verriegelungselement (40) durch das weitere Führungsmittel (41), und insbesondere das weitere Gegenführungsmittel (12), bei der Überführung der Aufnahmevorrichtung (10) aus dem Flaschenaufnahmezustand in den Anbringungszustand aus seiner radial äußeren Position in seine radial innere Position verschwenkt wird.

6. Aufnahmevorrichtung (10) nach einem der Ansprüche 2 bis 5, wobei das Gegenführungsmittel (11) eine zur Führung des Führungsmittels (31) eingerichtete Schiene (11'), insbesondere eine Ausnehmung und/oder Vertiefung, aufweist,
wobei bevorzugt das weitere Gegenführungsmittel (12) eine zur Führung des weiteren Führungsmittels (41) eingerichtete weitere Schiene (12'), insbesondere eine weitere Ausnehmung und/oder weitere Vertiefung, aufweist.

7. Aufnahmevorrichtung (10) nach einem der vorhergehenden Ansprüche, wobei das Verriegelungselement (30) einen Bügel (32), insbesondere aufweisend einen Kreisbogenbereich, umfasst, wobei das Verriegelungselement (30) im Anbringungszustand durch seinen Bügel (32) die Flasche (2) befestigt, wobei bevorzugt das weitere Verriegelungselement (40) einen weiteren Bügel (42), insbesondere aufweisend einen weiteren Kreisbogenbereich, umfasst, wobei das weitere Verriegelungselement (40) im Anbringungszustand durch seinen weiteren Bügel (42) die Flasche (2) befestigt.

8. Aufnahmevorrichtung (10) nach einem der vorhergehenden Ansprüche, wobei das Verriegelungselement (30) und sein Führungsmittel (31) einteilig ausgebildet sind,
wobei bevorzugt das weitere Verriegelungselement (40) und sein weiteres Führungsmittel (42) einteilig ausgebildet sind.

9. Aufnahmevorrichtung (10) nach einem der vorhergehenden Ansprüche, wobei das Verriegelungselement (30) einen Kunststoff aufweist, wobei vorzugsweise das weitere Verriegelungselement (40) einen Kunststoff aufweist.

10. Karbonisierungsmaschine (1), umfassend eine Aufnahmevorrichtung (10) zur Aufnahme einer Flasche (2) nach einem der vorhergehenden Ansprüche.

11. Karbonisierungsmaschine (1) nach Anspruch 10, wobei die Karbonisierungsmaschine (1) ein Sicherheitselement (60), insbesondere eine Sicherheitstür (61) und/oder Sicherheitsscheibe, umfasst, wobei das Sicherheitselement (60) im Anbringungszustand derart vor der Flasche (2) anordenbar ist, dass die Flasche (2) mithilfe des Sicherheitselements (60), insbesondere vollumfänglich, innerhalb der Karbonisierungsmaschine (1) angeordnet ist.

12. Karbonisierungsmaschine (1) nach einem der Ansprüche 10 oder 11, wobei die Karbonisierungsmaschine (1) ein Dichtungsmittel (50) zur Abdichtung der Flasche (2) gegenüber einer Umgebung während einer Karbonisierung umfasst, wobei das Dichtungsmittel (50) insbesondere mithilfe eines durch eine Gaskartusche bereitgestellten Drucks die Flasche (2) während der Karbonisierung gegenüber der Umgebung abdichtet.

13. Verfahren zur Verwendung einer Karbonisierungsmaschine (1) nach einem der Ansprüche 10 bis 12,
wobei das Verfahren die folgenden Schritte umfasst:
-- in einem ersten Schritt wird die Flasche (2) in dem Flaschenaufnahmezustand der Aufnahmevorrichtung (10) an der Aufnahmevorrichtung (10) der Karbonisierungsmaschine (1) angeordnet, wobei die Flasche (2) eine Flüssigkeit aufweist,
-- in einem zweiten Schritt wird die Aufnahmevorrichtung (10) aus dem Flaschenaufnahmezustand in den Anbringungszustand überführt, wobei bei der Überführung aus dem Flaschenaufnahmezustand in den Anbringungszustand das Verriegelungselement (30) mithilfe seines Führungsmittels (31) derart geführt wird, dass die Flasche (2) mithilfe des Verriegelungselements (30) an der Aufnahmevorrichtung (10) befestigt wird,
-- in einem dritten Schritt wird die Flüssigkeit in der Flasche (2) karbonisiert.

## Claims

1. A receiving apparatus (10) for receiving a bottle (2) for a carbonation machine (1),
wherein the receiving apparatus (10) is movable from a bottle receiving state which is provided to receive the bottle (2) into a fitting state in which the bottle (2) is fitted on the receiving apparatus (10),
wherein the receiving apparatus (10) has a securing apparatus (20) for securing the bottle (2), wherein the securing apparatus (20) comprises a locking element (30), wherein the locking element (30) has a guiding means (31),
wherein the receiving apparatus (10) is configured in such a manner that, when the receiving apparatus (10) is moved from the bottle receiving state into the fitting state, the locking element (30) is guided by the guiding means (31) thereof in such a manner that the bottle (2) is secured by means of the locking element (30),
wherein the locking element (30) is pivotable about a locking element axis (30'), wherein the locking element (30) in the bottle receiving state is arranged in a radially outer position, wherein the locking element (30) when the receiving apparatus (10) is moved from the bottle receiving state into the fitting state is pivoted about the locking element axis (30') thereof from the radially outer position thereof into a radially inner position, wherein the radially inner position is provided to secure the bottle (2),
**characterized in that**
the securing apparatus (20) comprises an additional locking element (40),
wherein the additional locking element (40) has an additional guiding means (41),
wherein the receiving apparatus (10) is configured in such a manner that, when the receiving apparatus (10) is moved from the bottle receiving state into the fitting state, the additional locking element (40) is guided by the additional guiding means (41) thereof in such a manner that the bottle (2) is additionally secured by means of the additional locking element (40),
wherein the additional locking element (40) is pivotable about an additional locking element axis (40'), wherein the additional locking element (40) is arranged in the bottle receiving state in a radially outer position, wherein the additional locking element (40), when the receiving apparatus (10) is moved from the bottle receiving state into the fitting state, is pivoted about the additional locking element axis (40') thereof from the radially outer position thereof into a radially inner position, wherein the radially inner position of the additional locking element (40) is provided to secure the bottle (2).

2. The receiving apparatus (10) according to claim 1, wherein the receiving apparatus (10) has a counter-guiding means (11), which complements the guiding means (31), wherein the receiving apparatus (10) is configured in such a manner that, when the receiving apparatus (10) is moved from the bottle receiving state into the fitting state, the locking element (30) is guided by the guiding means (31) and the counter-guiding means (11) in such a manner that the bottle (2) is secured by means of the locking element (30).

3. The receiving apparatus (10) according to any one of the preceding claims, wherein the guiding means (31) and in particular the counter-guiding means (11) are constructed in such a manner that the locking element (30) is pivoted by the guiding means (31), and in particular the counter-guiding means (11), when the receiving apparatus (10) is moved from the bottle receiving state into the fitting state from the radially outer position thereof into the radially inner position thereof.

4. The receiving apparatus (10) according to claim 3, wherein the receiving apparatus (10) has an additional counter-guiding means (12) which complements the additional guiding means (41), wherein the receiving apparatus (10) is configured in such a manner that, when the receiving apparatus (10) is moved from the bottle receiving state into the fitting state, the additional locking element (40) is guided by the additional guiding means (41) and the additional counter-guiding means (12) in such a manner that the bottle (2) is secured by means of the additional locking element (40).

5. The receiving apparatus (10) according to claim 4, wherein the additional guiding means (41) and in particular the additional counter-guiding means (12) are constructed in such a manner that the additional locking element (40) is pivoted by the additional guiding means (41), and in particular the additional counter-guiding means (12), when the receiving apparatus (10) is moved from the bottle receiving state into the fitting state out of the radially outer position thereof into the radially inner position thereof.

6. The receiving apparatus (10) according to any one of claims 2 to 5, wherein the counter-guiding means (11) has a rail (11') which is configured to guide the guiding means (31), in particular a recess and/or indentation,
wherein the additional counter-guiding means (12) preferably has an additional rail (12') which is configured to guide the additional guiding means (41), in particular an additional recess and/or additional indentation.

7. The receiving apparatus (10) according to any one of the preceding claims, wherein the locking element (30) comprises a bracket (32), in particular having a circular arc region, wherein the locking element (30) in the fitting state secures the bottle (2) by means of the bracket (32) thereof, wherein the additional locking element (40) preferably comprises an additional bracket (42), in particular having an additional circular arc region, wherein the additional locking element (40) in the fitting state secures the bottle (2) by means of the additional bracket (42) thereof.

8. The receiving apparatus (10) according to any one of the preceding claims, wherein the locking element (30) and the guiding means (31) thereof are constructed in one piece,
wherein the additional locking element (40) and the additional guiding means (42) thereof are preferably constructed in one piece.

9. The receiving apparatus (10) according to any one of the preceding claims, wherein the locking element (30) has a plastics material, wherein the additional locking element (40) preferably has a plastics material.

10. A carbonation machine (1) comprising a receiving apparatus (10) for receiving a bottle (2) according to in any one of the preceding claims.

11. The carbonation machine (1) according to claim 10, wherein the carbonation machine (1) comprises a safety element (60), in particular a safety door (61) and/or safety disk, wherein the safety element (60) is arrangeable in the fitting state in front of the bottle (2) in such a manner that the bottle (2) is arranged using the safety element (60), in particular completely circumferentially, inside the carbonation machine (1).

12. The carbonation machine (1) according to either claim 10 or 11, wherein the carbonation machine (1) comprises a sealing means (50) for sealing the bottle (2) with respect to an environment during a carbonation operation, wherein the sealing means (50), in particular by means of a pressure which is provided by a gas cartridge, seals the bottle (2) with respect to the environment during the carbonation operation.

13. A method for using a carbonation machine (1) according to any one of claims 10 to 12,
wherein the method comprises the following steps:
-- in a first step, the bottle (2) is arranged on the receiving apparatus (10) of the carbonation machine (1) in the bottle receiving state of the receiving apparatus (10), wherein the bottle (2) has a liquid,
-- in a second step, the receiving apparatus (10) is moved out of the bottle receiving state into the fitting state, wherein, during the movement from the bottle (2) receiving state into the fitting state, the locking element (30) is guided by the guiding means (31) thereof in such a manner that the bottle (2) is secured to the receiving apparatus (10) by means of the locking element (30),
-- in a third step, the liquid in the bottle (2) is carbonated.

## Revendications

1. Dispositif de réception (10) destiné à recevoir une bouteille (2) pour une machine de carbonisation (1),
le dispositif de réception (10) pouvant être transféré d'un état de réception de bouteille, prévu pour recevoir la bouteille (2), à un état de fixation dans lequel la bouteille (2) est fixée au dispositif de réception (10),
le dispositif de réception (10) comportant un dispositif de fixation (20) pour fixer la bouteille (2), le dispositif de fixation (20) comprenant un élément de verrouillage (30), l'élément de verrouillage (30) comportant un moyen de guidage (31), le dispositif de réception (10) étant agencé de telle sorte que, lors du transfert du dispositif de réception (10) de l'état de réception de bouteille à l'état de fixation, l'élément de verrouillage (30) est guidé à l'aide de son moyen de guidage (31) de telle sorte que la bouteille (2) est fixée à l'aide de l'élément de verrouillage (30),
l'élément de verrouillage (30) pouvant pivoter autour d'un axe d'élément de verrouillage (30'), l'élément de verrouillage (30) étant disposé dans une position radialement extérieure dans l'état de réception de la bouteille, l'élément de verrouillage (30) étant pivoté autour de son axe d'élément de verrouillage (30') de sa position radialement extérieure vers une position radialement intérieure, la position radialement intérieure étant prévue pour la fixation de la bouteille (2),
**caractérisé en ce que**
le dispositif de fixation (20) comprend un autre élément de verrouillage (40), l'autre élément de verrouillage (40) présentant un autre moyen de guidage (41),
le dispositif de réception (10) étant agencé de telle sorte que, lors du passage du dispositif de réception (10) de l'état de réception de bouteille à l'état de fixation, l'autre élément de verrouillage (40) soit guidé à l'aide de son autre moyen de guidage (41) de telle sorte que la bouteille (2) est en outre fixée à l'aide de l'autre élément de verrouillage (40),
l'autre élément de verrouillage (40) pouvant pivoter autour d'un autre axe d'élément de verrouillage (40'), l'autre élément de verrouillage (40) étant disposé dans une position radialement extérieure dans l'état de réception de bouteille, l'autre élément de verrouillage (40) est pivoté autour de son autre axe d'élément de verrouillage (40') depuis sa position radialement extérieure vers une position radialement intérieure lors du transfert du dispositif de réception de l'état de réception de bouteille à l'état de fixation, la position radialement intérieure de l'autre élément de verrouillage (40) étant prévue pour la fixation de la bouteille (2).

2. Dispositif de réception (10) selon la revendication 1, le dispositif de réception (10) comportant un moyen de contre-guidage (11) complémentaire au moyen de guidage (31), le dispositif de réception (10) étant agencé de telle sorte que, lors du transfert du dispositif de réception (10) de l'état de réception de bouteille à l'état de fixation, l'élément de verrouillage (30) est guidé par le moyen de guidage (31) et le moyen de contre-guidage (11) de telle sorte que la bouteille (2) est fixée à l'aide de l'élément de verrouillage (30).

3. Dispositif de réception (10) selon l'une des revendications précédentes, dans lequel le moyen de guidage (31) et en particulier le moyen de contre-guidage (11), sont conçus de telle sorte que l'élément de verrouillage (30) est pivoté par le moyen de guidage (31), et en particulier le moyen de contre-guidage (11), lors du passage du dispositif de réception (10) de l'état de réception de bouteille à l'état de fixation, de sa position radialement extérieure à sa position radialement intérieure.

4. Dispositif de réception (10) selon l'une des revendications précédentes, le dispositif de réception (10) comportant un autre moyen de contre-guidage (12) complémentaire d'un autre moyen de guidage (41), le dispositif de réception (10) étant agencé de telle sorte que, lors du passage du dispositif de réception (10) de l'état de réception de bouteille à l'état de fixation, l'autre élément de verrouillage (40) est guidé par l'autre moyen de guidage (41) et l'autre moyen de contre-guidage (12) de telle sorte que la bouteille (2) est fixée à l'aide de l'autre élément de verrouillage (40).

5. Dispositif de réception (10) selon la revendication 4, dans lequel l'autre moyen de guidage (41), et en particulier l'autre moyen de contre-guidage (12), sont conçus de manière telle que l'autre élément de verrouillage (40) est déplacé par l'autre moyen de guidage (41), et en particulier l'autre moyen de contre-guidage (12), lors du passage du dispositif de réception (10) de l'état de réception de bouteille à l'état de fixation, de sa position radialement extérieure à sa position radialement intérieure.

6. Dispositif de réception (10) selon l'une des revendications 2 à 5, dans lequel le moyen de contre-guidage (11) comporte un rail (11') agencé pour guider le moyen de guidage (31), en particulier un évidement et/ou un renfoncement, l'autre moyen de contre-guidage (12) comportant de préférence un autre rail (12'), en particulier un autre évidement et/ou un autre renfoncement, agencé pour guider l'autre moyen de guidage (41).

7. Dispositif de réception (10) selon l'une des revendications précédentes, dans lequel l'élément de verrouillage (30) comprend un étrier (32), comportant en particulier une partie en arc de cercle, l'élément de verrouillage (30) fixant la bouteille (2) à l'état monté par son étrier (32),
l'autre élément de verrouillage (40) comprenant de préférence un autre étrier (42), présentant en particulier une autre partie en arc de cercle, l'autre élément de verrouillage (40) fixant la bouteille (2) à l'état monté par son autre étrier (42).

8. Dispositif de fixation (10) selon l'une des revendications précédentes, dans lequel l'élément de verrouillage (30) et son moyen de guidage (31) sont réalisés d'un seul tenant,
l'autre élément de verrouillage (40) et son autre moyen de guidage (42) étant de préférence réalisés d'un seul tenant.

9. Dispositif de réception (10) selon l'une des revendications précédentes, dans lequel l'élément de verrouillage (30) comprend une matière plastique, l'autre élément de verrouillage (40) comprenant de préférence une matière plastique.

10. Machine de carbonisation (1) comprenant un dispositif de réception (10) pour recevoir une bouteille (2) selon l'une des revendications précédentes.

11. Machine de carbonisation (1) selon la revendication 10, la machine de carbonisation (1) comprenant un élément de sécurité (60), en particulier une porte de sécurité (61) et/ou une vitre de sécurité, l'élément de sécurité (60) pouvant être disposé devant la bouteille (2) à l'état monté de telle sorte que la bouteille (2) soit disposée à l'intérieur de la machine de carbonisation (1) à l'aide de l'élément de sécurité (60), en particulier dans son intégralité.

12. Machine de carbonisation (1) selon l'une des revendications 10 ou 11, la machine de carbonisation (1) un moyen d'étanchéité (50) pour isoler la bouteille (2) de l'environnement pendant la carbonisation, le moyen d'étanchéité (50) isolant la bouteille (2) de l'environnement pendant la carbonisation, en particulier à l'aide d'une pression fournie par une cartouche de gaz.

13. Procédé d'utilisation d'une machine de carbonisation (1) selon l'une des revendications 10 à 12,
le procédé comprenant les étapes suivantes :
-- dans une première étape, la bouteille (2) est placée dans l'état de réception de bouteille du dispositif de réception (10) sur le dispositif de réception (10) de la machine de carbonisation (1), la bouteille (2) contenant un liquide,
**--** dans une deuxième étape, le dispositif de réception (10) est transféré de l'état de réception de bouteille à l'état de fixation, l'élément de verrouillage (30) étant guidé à l'aide de son moyen de guidage (31) de telle sorte que la bouteille (2) soit fixée au dispositif de réception (10) à l'aide de l'élément de verrouillage (30),
-- dans une troisième étape, le liquide contenu dans la bouteille (2) est gazéifié.
